# EUROPÄISCHE PATENTSCHRIFT

(11) **EP 2 164 705 B1**
(45) Veröffentlichungstag und Bekanntmachung des Hinweises auf die Patenterteilung: **27.12.2017**
(21) Anmeldenummer: 08758776.2
(22) Anmeldetag: 27.05.2008
(51) Int. Cl.: B41F 11/02, B41F 19/06, B41M 3/14, B42D 25/342, B42D 25/355

(54) **VERFAHREN ZUR HERSTELLUNG EINES NAHTLOSEN ENDLOSMATERIALS FÜR SICHERHEITSELEMENTE, EIN NAHTLOSES ENDLOSMATERIAL FÜR SICHERHEITSELEMENTE UND VERFAHREN ZUR HERSTELLUNG VON DRUCK- ODER PRÄGEZYLINDERN**
A METHOD FOR MANUFACTURING A SEAMLESS CONTINUOUS MATERIAL FOR SECURITY ELEMENTS, A SEAMLESS CONTINUOUS MATERIAL FOR SECURITY ELEMENTS AND METHODS FOR MANUFACTURING IMPRESSION OR EMBOSSING CYLINDERS
UN PROCÉDÉ POUR LA FABRICATION D'UN MATÉRIAU CONTINU SANS COUTURE POUR LES ÉLÉMENTS DE SÉCURITÉ, UN MATÉRIAU CONTINU SANS COUTURE POUR LES ÉLÉMENTS DE SÉCURITÉ AINSI QUE DES PROCÉDÉS POUR LA FABRICATION DE CYLINDRES D'IMPRESSION OU D'ESTAMPAGE

(30) Priorität: 01.06.2007 DE 102007025667
(43) Veröffentlichungstag der Anmeldung: 24.03.2010
(73) Patentinhaber: Giesecke & Devrient GmbH, 81677 München (DE)
(72) Erfinder: KAULE, Wittich, 82275 Emmering (DE); RAUSCHER, Wolfgang, 81677 München (DE); DICHTL, Marius, 81371 München (DE)
(74) Vertreter: Zeuner Summerer Stütz
(86) Internationale Anmeldenummer: PCT/EP2008/004190
(87) Internationale Veröffentlichungsnummer: WO 2008/145333

(56) Entgegenhaltungen:
- EP-A- 1 527 901
- EP-A- 1 527 902
- DE-A1- 19 947 397
- DE-A1-102005 028 162
- GB-A- 2 036 649
- US-A1- 2003 121 984

## Beschreibung

Die Erfindung betrifft ein Endlosmaterial für Sicherheitselemente mit mikrooptischen Moiré-Vergrößerungsanordnungen sowie ein Verfahren zum Herstellen derartigen Endlosmaterials.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen. Die Sicherheitselemente können beispielsweise in Form eines in eine Banknote eingebetteten Sicherheitsfadens, einer Abdeckfolie für eine Banknote mit Loch, eines aufgebrachten Sicherheitsstreifens oder eines selbsttragenden Transferelements ausgebildet sein, das nach seiner Herstellung auf ein Wertdokument aufgebracht wird.

Eine besondere Rolle spielen dabei Sicherheitselemente mit optisch variablen Elementen, die dem Betrachter unter unterschiedlichen Betrachtungswinkeln einen unterschiedlichen Bildeindruck vermitteln, da diese selbst mit hochwertigen Farbkopiergeräten nicht reproduziert werden können. Die Sicherheitselemente können dazu mit Sicherheitsmerkmalen in Form beugungsoptisch wirksamer Mikro- oder Nanostrukturen ausgestattet werden, wie etwa mit konventionellen Prägehologrammen oder anderen hologrammähnlichen Beugungsstrukturen, wie sie beispielsweise in den Druckschriften EP 0 330 33 A1 oder EP 0 064 067 A1 beschrieben sind.

Es ist auch bekannt, Linsensysteme als Sicherheitsmerkmale einzusetzen. So ist beispielsweise in der Druckschrift EP 0 238 043 A2 ein Sicherheitsfaden aus einem transparenten Material beschrieben, auf dessen Oberfläche ein Raster aus mehreren parallel laufenden Zylinderlinsen eingeprägt ist. Die Dicke des Sicherheitsfadens ist dabei so gewählt, dass sie in etwa der Fokuslänge der Zylinderlinsen entspricht. Auf der gegenüberliegenden Oberfläche ist ein Druckbild registergenau aufgebracht, wobei das Druckbild unter Berücksichtigung der optischen Eigenschaften der Zylinderlinsen gestaltet ist. Aufgrund der fokussierenden Wirkung der Zylinderlinsen und der Lage des Druckbilds in der Fokusebene sind je nach Betrachtungswinkel unterschiedliche Teilbereiche des Druckbilds sichtbar. Durch entsprechende Gestaltung des Druckbilds können damit Informationen eingebracht werden, die jedoch lediglich unter bestimmten Blickwinkeln sichtbar sind. Durch entsprechende Ausgestaltung des Druckbilds können zwar auch "bewegte" Bilder erzeugt werden. Das Motiv bewegt sich bei Drehung des Dokuments um eine zu den Zylinderlinsen parallel laufende Achse allerdings nur annähernd kontinuierlich von einem Ort auf dem Sicherheitsfaden zu einem anderen Ort.

Seit einiger Zeit werden auch sogenannte Moire-Vergrößerungsanordnungen als Sicherheitsmerkmale eingesetzt. Die prinzipielle Funktionsweise derartiger Moire-Vergrößerungsanordnungen ist in dem Artikel "The moire magnifier", M.C. Hutley, R. Hunt, R.F. Stevens and P. Savander, Pure Appl. Opt. 3 (1994), pp. 133-142, beschrieben. Kurz gesagt bezeichnet Moire-Vergrößerung danach ein Phänomen, das bei der Betrachtung eines Rasters aus identischen Bildobjekten durch ein Linsenraster mit annähernd demselben Rastermaß auftritt. Wie bei jedem Paar ähnlicher Raster ergibt sich dabei ein Moiremuster, wobei in diesem Fall jeder der Moirestreifen in Gestalt eines vergrößerten und/oder gedrehten Bildes des wiederholten Elements des Bildrasters erscheint.

Bei der Herstellung derartiger Moiré-Vergrößerungsanordnungen wird in der Regel zunächst eine endlose Sicherheitselement-Folie als Rollenmaterial hergestellt, wobei bei Einsatz herkömmlicher Herstellungsverfahren stets Bruchstellen, insbesondere Lücken oder ein Versatz im Erscheinungsbild der Sicherheitselemente auftreten. Diese Bruchstellen rühren daher, dass die Vorprodukte für die bei der Herstellung verwendeten Prägewerkzeuge im Allgemeinen als flache Platten hergestellt werden, die auf einen Druck- oder Prägezylinder aufgezogen werden. An den Nahtstellen stimmen die beiderseitig angrenzenden Bildmuster in aller Regel nicht überein und führen nach dem Druck oder der Prägung im Erscheinungsbild der fertigen Sicherheitselemente zu Motivstörungen der genannten Art.

Die Druckschrift DE 10 2005 028162 A1 betrifft ein Sicherheitselement und ein Verfahren zu seiner Herstellung. Die Druckschrift DE 199 47 397 A1 offenbart ein Verfahren zur nahtlosen Gravur von Mustern.

Davon ausgehend liegt der Erfindung die Aufgabe zugrunde, die Nachteile des Standes der Technik zu vermeiden und insbesondere ein Verfahren zur Erzeugung von Sicherheitselementen mit mikrooptischen Moire-Vergrößerungsanordnungen mit störungsfreien Motivbildern, sowie ein entsprechendes Endlosmaterial anzugeben.

Diese Aufgabe wird durch das Verfahren zum Herstellen von Endlosmaterial für Sicherheitselemente mit den Merkmalen des Anspruchs 1 gelöst. Ein Endlosmaterial für Sicherheitselemente, ein Herstellungsverfahren für Sicherheitselemente und Verfahren zur Herstellung von Druck- oder Prägezylindern sind in den nebengeordneten Ansprüchen angegeben. Weiterbildungen der Erfindung sind Gegenstand der abhängigen Ansprüche.

Die Erfindung betrifft ein Verfahren zum Herstellen von Endlosmaterial für Sicherheitselemente mit mikrooptischen Moiré-Vergrößerungsanordnungen nach Anspruch 1.

Die erfindungsgemäße Verzerrung kann nur das Motivraster, nur das Fokussierelementraster oder beide Raster betreffen. Je nach den vorgegebenen Rastern können das Motivraster und das Fokussierelementraster auch unterschiedliche Verzerrungen erfordern, wie weiter unten genauer erläutert.

Bei diesem Verfahren wird in Schritt c) ein Rapport q entlang der endlosen Längsrichtung des Endlosmaterials vorgegeben. Insbesondere ist der Längsrichtungs-Rapport q durch den Umfang eines Präge- oder Druckzylinders für die Erzeugung des Motivrasters und/oder des Fokussierelementrasters gegeben.

In Schritt d) wird ein Gitterpunkt P des ersten und/oder des zweiten Gitters ausgewählt, der in der Nähe des Endpunkts Q des durch den Längsrichtungs-Rapport gegebenen Vektors $\left(\begin{matrix}0 \\ q\end{matrix}\right)$ liegt, und es wird eine lineare Transformation V ermittelt, die P auf Q abbildet. Als in der Nähe des Endpunkts Q liegender Gitterpunkt wird mit Vorteil ein Gitterpunkt P gewählt, dessen Abstand von Q entlang des Gittervektors oder der beiden Gittervektoren jeweils weniger als 10 Gitterperioden, bevorzugt weniger als 5, besonders bevorzugt weniger als 2 und insbesondere weniger als eine Gitterperiode beträgt. Insbesondere kann der dem Endpunkt Q nächstliegende Gitterpunkt als Gitterpunkt P gewählt werden.

Die lineare Transformation V wird zweckmäßig unter Verwendung der Beziehung $V = \left(\begin{matrix}{b}_{x} & 0 \\ {b}_{y} & \dot{q}\end{matrix}\right) ⋅ {\left(\begin{matrix}{a}_{x} & {p}_{x} \\ {a}_{y} & {p}_{y}\end{matrix}\right)}^{- 1}$ berechnet, wobei $\left(\begin{matrix}{p}_{x} \\ {p}_{y}\end{matrix}\right)$ und $\left(\begin{matrix}0 \\ q\end{matrix}\right)$ die Koordinatenvektoren des Gitterpunkts P bzw. des Endpunkts Q und $\vec{b} = \left(\begin{matrix}{b}_{x} \\ {b}_{y}\end{matrix}\right)$ und $\vec{a} = \left(\begin{matrix}{a}_{x} \\ {a}_{y}\end{matrix}\right)$ beliebige Vektoren darstellen. Um gering verzerrte Gitter zu erhalten, unterscheiden sich die Vektoren *̅a̅*̅ und *̅b̅*̅ dabei mit Vorteil nach Betrag und Richtung nur wenig oder sind sogar gleich. Nach einem einfachen Spezialfall wird die lineare Transformation V unter Verwendung der Beziehung $V = \left(\begin{matrix}1 & 0 \\ 0 & q\end{matrix}\right) ⋅ {\left(\begin{matrix}1 & {p}_{x} \\ 0 & {p}_{y}\end{matrix}\right)}^{- 1} = \left(\begin{matrix}1 & - {p}_{x} / {p}_{y} \\ 0 & q / {p}_{y}\end{matrix}\right)$ berechnet.

Zusätzlich zur Vorgabe eines Längsrichtungs-Rapports kann in Schritt c) ein Rapport b entlang der Querrichtung des Endlosmaterials vorgegeben werden. Insbesondere kann vorgesehen sein, dass das Endlosmaterial in einem späteren Verfahrensschritt in parallele Längsstreifen geschnitten wird, wobei der Querrichtungs-Rapport b durch die Breite dieser Längsstreifen gegeben ist. Zweckmäßig wird dann in Schritt d)
- ein Gitterpunkt P des ersten und/oder des zweiten Gitters ausgewählt, der in der Nähe des Endpunkts Q des durch den Längsrichtungs-Rapport gegebenen Vektors $\left(\begin{matrix}0 \\ q\end{matrix}\right)$ liegt,
- ein Gitterpunkt A des ersten und/ oder des zweiten Gitters ausgewählt, der in der Nähe des Endpunkts B des durch den Querrichtungs-Rapport gegebenen Vektors $\left(\begin{matrix}b \\ 0\end{matrix}\right)$ liegt, und
- eine lineare Transformation V ermittelt, die P auf Q und A auf B abbildet.

Als die in der Nähe der Endpunkte Q und B liegende Gitterpunkte werden vorzugsweise solche Gitterpunkte P bzw. A gewählt, deren Abstände von Q bzw. B entlang des Gittervektors oder der beiden Gittervektoren jeweils weniger als 10 Gitterperioden, bevorzugt weniger als 5, besonders bevorzugt weniger als 2 und insbesondere weniger als eine Gitterperiode betragen. Insbesondere kann der dem Endpunkt Q nächstliegende Gitterpunkt als Gitterpunkt P und der dem Endpunkt B nächstliegende Gitterpunkt als Gitterpunkt A gewählt werden.

Die lineare Transformation V wird vorteilhaft unter Verwendung der Beziehung $V = \left(\begin{matrix}b & 0 \\ 0 & q\end{matrix}\right) ⋅ {\left(\begin{matrix}{a}_{x} & {p}_{x} \\ {a}_{y} & {p}_{y}\end{matrix}\right)}^{- 1}$ berechnet, wobei $\left(\begin{matrix}{p}_{x} \\ {p}_{y}\end{matrix}\right)$ und $\left(\begin{matrix}0 \\ q\end{matrix}\right)$ die Koordinatenvektoren des Gitterpunkts P bzw. des Endpunkts Q darstellen, und $\left(\begin{matrix}{a}_{x} \\ {a}_{y}\end{matrix}\right)$ und $\left(\begin{matrix}b \\ 0\end{matrix}\right)$ die Koordinatenvektoren des Gitterpunkts A bzw. des Endpunkts B darstellen.

Zusätzlich zu dem Längsrichtungs-Rapport kann der Querrichtungs-Rapport b vorgegeben werden.

In einer bevorzugten Weiterbildung des Herstellungsverfahrens ist vorgesehen, dass
- ein gewünschtes, bei Betrachtung zu sehendes Bild mit einem oder mehreren Moire-Bildelementen festgelegt wird, wobei die Anordnung von vergrößerten Moire-Bildelementen in Form eines zweidimensionalen Bravais-Gitters, dessen Gitterzellen durch Vektoren *̅t̅*̅₁ und *̅t̅*̅₂ gegeben sind, gewählt werden,
- das Fokussierelementeraster in Schritt b) als eine Anordnung von Mikrofokussierelementen in Form eines zweidimensionalen Bravais-Gitters, dessen Gitterzellen durch Vektoren *̅w̅*̅₁ und *̅w̅*̅₂ gegeben sind, bereitgestellt wird, und
- in Schritt a) das Motivraster mit den Mikromotivelementen unter Verwendung der Beziehungen
${U}^{↔} = {W}^{↔} ⋅ {\left({T}^{↔} + {W}^{↔}\right)}^{- 1} ⋅ {T}^{↔}$ $\vec{r} = {W}^{↔} ⋅ {\left({T}^{↔} + {W}^{↔}\right)}^{- 1} ⋅ \vec{R} + {\vec{r}}_{0}$ berechnet wird, wobei $\vec{R} = \left(\begin{matrix}X \\ Y\end{matrix}\right)$ einen Bildpunkt des gewünschten Bilds, $\vec{r} = \left(\begin{matrix}x \\ y\end{matrix}\right)$ einen Bildpunkt des Motivrasters, ${\vec{r}}_{0} = \left(\begin{matrix}{x}_{0} \\ {y}_{0}\end{matrix}\right)$ eine Verschiebung zwischen der Anordnung von Mikrofokussierelementen und der Anordnung von Mikromotivelementen darstellt, und die Matrizen *T̅, W̅* und *̅U̅*̅ durch ${T}^{↔} = \left(\begin{matrix}{t}_{11} & {t}_{12} \\ {t}_{21} & {t}_{22}\end{matrix}\right) , {W}^{↔} = \left(\begin{matrix}{w}_{11} & {w}_{12} \\ {w}_{21} & {w}_{22}\end{matrix}\right)$ bzw. ${U}^{↔} = \left(\begin{matrix}{u}_{11} & {u}_{12} \\ {u}_{21} & {u}_{22}\end{matrix}\right)$ gegeben sind, wobei t₁ᵢ, t₂ᵢ, u₁ᵢ, u₂ᵢ bzw. w₁ᵢ, w₂ᵢ die Komponenten der Gitterzellenvektoren *t̅ᵢ, u̅ᵢ* und *w̅ᵢ*, mit i =1, 2 darstellen.

In einer anderen ebenfalls bevorzugten Weiterbildung des Herstellungsverfahrens ist vorgesehen, dass
- ein gewünschtes, bei Betrachtung zu sehendes Bild mit einem oder mehreren Moire-Bildelementen festgelegt wird,
- das Fokussierelementeraster in Schritt b) als eine Anordnung von Mikrofokussierelementen in Form eines zweidimensionalen Bravais-Gitters, dessen Gitterzellen durch Vektoren *̅w̅*̅₁ und *̅w̅*̅₂ gegeben sind, bereitgestellt wird,
- eine gewünschte Bewegung des zu sehenden Bildes beim seitlichen Kippen und beim vor-rückwärtigen Kippen der Moiré-Vergrößerungsanordnung festgelegt wird, wobei die gewünschte Bewegung in Form der Matrixelemente einer Transformationsmatrix *̅A̅*̅ vorgegeben wird, und
- in Schritt a) das Motivraster mit den Mikromotivelementen unter Verwendung der Beziehungen ${U}^{↔} = \left({I}^{↔} - {{A}^{↔}}^{- 1}\right) ⋅ {W}^{↔}$ und $\vec{r} = {{A}^{↔}}^{- 1} ⋅ \vec{R} + {\vec{r}}_{0}$ berechnet wird, wobei $\vec{R} = \left(\begin{matrix}X \\ Y\end{matrix}\right)$ einen Bildpunkt des gewünschten Bilds, $\vec{r} = \left(\begin{matrix}x \\ y\end{matrix}\right)$ einen Bildpunkt des Motivbilds, ${\vec{r}}_{0} = \left(\begin{matrix}{x}_{0} \\ {y}_{0}\end{matrix}\right)$ eine Verschiebung zwischen der Anordnung von Mikrofokussierelementen und der Anordnung von Mikromotivelementen darstellt, und die Matrizen *A̅, W̅* und *̅U̅*̅ durch ${A}^{↔} = \left(\begin{matrix}{a}_{11} & {a}_{12} \\ {a}_{21} & {a}_{22}\end{matrix}\right) ,$ ${W}^{↔} = \left(\begin{matrix}{w}_{11} & {w}_{12} \\ {w}_{21} & {w}_{22}\end{matrix}\right)$ bzw. ${U}^{↔} = \left(\begin{matrix}{u}_{11} & {u}_{12} \\ {u}_{21} & {u}_{22}\end{matrix}\right)$ gegeben sind, wobei u₁ᵢ, u₂ᵢ bzw. w₁ᵢ, w₂ᵢ die Komponenten der Gitterzellenvektoren *u̅ᵢ* und *w̅ᵢ,* mit i =1, 2 darstellen.

In beiden genannten Varianten können die Vektoren *̅u̅*̅₁ und *̅u̅*̅₂, bzw. *̅w̅*̅₁ und *̅w̅*̅₂ ortsabhängig moduliert werden, wobei sich die lokalen Periodenparameter |*̅u̅*̅₁|, |*̅u̅*̅₂|, *∠*(*̅u̅*̅₁*, u̅*₂) bzw. |*̅w̅*̅₁|, |*̅w̅*̅₂|, ∠(*̅w̅*̅₁, *̅w̅*̅₂) im Verhältnis zur Periodizitätslänge nur langsam ändern.

Das Motivraster und das Fokussierelementraster sind zweckmäßig an gegenüberliegenden Flächen einer optischen Abstandsschicht angeordnet. Die Abstandsschicht kann beispielsweise eine Kunststofffolie und/ oder eine Lackschicht umfassen.

In einer vorteilhaften Ausgestaltung des Verfahrens umfasst der Schritt e) das Versehen eines Druck- oder Prägezylinders mit dem verzerrten Fokussierelementeraster. Im Schritt e) kann eine flache Platte mit dem verzerrten Fokussierelementraster versehen werden, und die flache Platte oder eine flache Abformung der Platte kann auf einen Druck- oder Prägezylinder aufgezogen werden, so dass ein Zylinder mit Nähten mit einem Zylinderumfang q entsteht. Alternativ kann im Schritt e) ein beschichteter Zylinder mit Zylinderumfang q durch ein materialabtragendes Verfahren, insbesondere durch Laserablation, mit dem verzerrten Fokussierelementraster versehen werden.

Der Verfahrensschritt e) kann das Einprägen des verzerrten Fokussierelementrasters in eine prägbare Lackschicht umfassen, insbesondere in einen thermoplastischen Lack oder UV-Lack, der auf der Vorderseite einer optischen Abstandsschicht angeordnet ist.

In einer weiteren vorteilhaften Ausgestaltung des Verfahrens umfasst der Schritt e) das Versehen eines Druck- oder Prägezylinders mit dem verzerrten Motivraster. Im Schritt e) kann eine flache Platte mit dem verzerrten Motivraster versehen werden, und die flache Platte oder eine flache Abformung der Platte kann auf einen Druck- oder Prägezylinder aufgezogen werden, so dass ein Zylinder mit Nähten mit einem Zylinderumfang q entsteht. Alternativ kann im Schritt e) ein beschichteter Zylinder mit Zylinderumfang q durch ein materialabtragendes Verfahren, insbesondere durch Laserablation, mit dem verzerrten Motivraster versehen werden.

Der Verfahrensschritt e) kann auch das Einprägen des verzerrten Motivrasters in eine prägbare Lackschicht umfassen, insbesondere in einen thermoplastischen Lack oder UV-Lack, der auf der Rückseite einer optischen Abstandsschicht angeordnet ist. Bei einer anderen Verfahrensvariante umfasst der Schritt e) das Aufdrucken des verzerrten Motivrasters auf eine Trägerschicht, insbesondere auf die Rückseite einer optischen Abstandsschicht.

Die Erfindung betrifft weiter ein Endlosmaterial für Sicherheitselemente für Sicherheitspapiere, Wertdokumente und dergleichen nach Anspruch 12.

Das Motivraster und das Fokussierelementraster des Endlosmaterials sind mit einem Rapport q entlang der endlosen Längsrichtung des Endlosmaterials und mit einem Rapport b entlang der Querrichtung des Endlosmaterials angeordnet.

Die Erfindung umfasst weiter ein Verfahren zum Herstellen eines Sicherheitselements für Sicherheitspapiere, Wertdokumente und dergleichen, bei dem ein Endlosmaterial der beschriebenen Art hergestellt und in der gewünschten Form des Sicherheitselements geschnitten wird. Insbesondere wird das Endlosmaterial dabei in Längsstreifen gleicher Breite und mit identischer Anordnung der mikrooptischen Moire-Vergrößerungsanordnungen geschnitten. Ein Sicherheitselement für Sicherheitspapiere, Wertdokumente und dergleichen, kann aus einem Endlosmaterial der beschriebenen Art hergestellt werden, insbesondere mit dem eben genannten Verfahren.

In einem weiteren Aspekt umfasst die Erfindung ein Verfahren zur Herstellung eines Druck- oder Prägezylinders nach Anspruch 14 für die Erzeugung des Fokussierelementrasters in einem Herstellungsverfahren für Endlosmaterial der beschriebenen Art.

Eine flache Platte kann dabei mit dem verzerrten Fokussierelementraster versehen, und die flache Platte oder eine flache Abformung der Platte wird auf einen Druck- oder Prägezylinder aufgezogen, so dass ein Zylinder mit Nähten mit einem Zylinderumfang q entsteht. Gemäß einer Alternative wird ein beschichteter Zylinder mit Zylinderumfang q durch ein materialabtragendes Verfahren, insbesondere durch Laserablation, mit dem verzerrten Fokussierelementraster versehen. Bei dem ersten und zweiten Gitter handelt es sich um zweidimensionale Bravais-Gitter.

In einem weiteren Aspekt umfasst die Erfindung ein Verfahren zur Herstellung eines Druck- oder Prägezylinders nach Anspruch 15 für die Erzeugung des Motivrasters in einem Herstellungsverfahren für Endlosmaterial der beschriebenen Art.

Dabei kann eine flache Platte mit dem verzerrten Motivraster versehen werden, und die flache Platte oder eine flache Abformung der Platte wird auf einen Druck- oder Prägezylinder aufgezogen, so dass ein Zylinder mit Nähten mit einem Zylinderumfang q entsteht. Nach einer Alternative wird ein beschichteter Zylinder mit Zylinderumfang q durch ein materialabtragendes Verfahren, insbesondere durch Laserablation, mit dem verzerrten Motivraster versehen. Bei dem ersten und zweiten Gitter handelt es sich um zweidimensionale Bravais-Gitter.

In allen Varianten können die Moiré-Vergrößerungsanordnungen als Fokussierelementraster, insbesondere Linsenraster, aber auch andersartige Raster, wie etwa Lochrastern oder Raster von Hohlspiegeln, aufweisen. In all diesen Fällen kann das erfindungsgemäße Verfahren mit Vorteil zum Einsatz kommen, wenn zylindrische Werkzeuge zum Prägen oder Drucken eingesetzt werden.

Weitere Ausführungsbeispiele sowie Vorteile der Erfindung werden nachfolgend anhand der Figuren erläutert. Zur besseren Anschaulichkeit wird in den Figuren auf eine maßstabs- und proportionsgetreue Darstellung verzichtet.

Es zeigen:
- Fig. 1: eine schematische Darstellung einer Banknote mit einem eingebetteten Sicherheitsfaden und einem aufgeklebten Transferelement,
- Fig. 2: schematisch den Schichtaufbau eines Sicherheitsfadens im Querschnitt,
- Fig. 3: in (a) und (b) eine Illustration der bei Herstellungsverfahren nach dem Stand der Technik auftretenden Bruchstellen im Erscheinungsbild von Sicherheitselementen mit Moire-Vergrößerungsanordnungen,
- Fig. 4: ein Motivraster, dessen Mikromotivelemente durch auf den Gitterplätzen eines niedrigsymmetrischen Bravais-Gitters liegende Buchstaben "F" gebildet sind,
- Fig. 5: schematisch die Verhältnisse bei der Betrachtung einer MoireVergrößerungsanordnung zur Definition der auftretenden Größen,
- Fig. 6: ein Motivraster in Form eines zweidimensionalen BravaisGitters mit den Einheitszellen-Seitenvektoren *̅u̅*̅₁ und *̅u̅*̅₂ und dem eingezeichneten Umfang q des für die Erzeugung des Motivrasters vorgesehenen Druckzylinders,
- Fig. 7: ein Motivraster wie in Fig. 6 mit dem eingezeichneten Umfang q und der Breite b der Streifen, in die das geprägte Endlosmaterial geschnitten werden soll,

- Fig. 8: ein Motivraster in Form eines eindimensionalen Translationsgitters mit einem Translationsvektor *̅u̅*̅ und dem vorgegebenen Längsrapport q, und
- Fig. 9: ein Motivraster wie in Fig. 8 mit eingezeichnetem Längsrapport q und Querrapport b.

Das erfindungsgemäße Verfahren wird nun am Beispiel der Herstellung eines Sicherheitselements für eine Banknote erläutert. Fig. 1 zeigt dazu eine schematische Darstellung einer Banknote 10, die mit zwei Sicherheitselementen 12 und 16 versehen ist. Das erste Sicherheitselement stellt einen Sicherheitsfaden 12 dar, der an bestimmten Fensterbereichen 14 an der Oberfläche der Banknote 10 hervortritt, während er in den dazwischen liegenden Bereichen im Inneren der Banknote 10 eingebettet ist. Das zweite Sicherheitselement ist durch ein aufgeklebtes Transferelement 16 beliebiger Form gebildet. Das Sicherheitselement 16 kann auch in Form einer Abdeckfolie ausgebildet sein, die über einem Fensterbereich oder einer durchgehenden Öffnung der Banknote angeordnet ist.

Sowohl der Sicherheitsfaden 12 als auch das Transferelement 16 können eine Moiré-Vergrößerungsanordnung enthalten. Die Funktionsweise und das erfindungsgemäße Herstellungsverfahren für derartige Anordnungen werden im Folgenden anhand des Sicherheitsfadens 12 näher beschrieben.

Fig. 2 zeigt schematisch den Schichtaufbau des Sicherheitsfadens 12 im Querschnitt, wobei nur die für die Erläuterung des Funktionsprinzips erforderlichen Teile des Schichtaufbaus dargestellt sind. Der Sicherheitsfaden 12 enthält einen Träger 20 in Form einer transparenten Kunststofffolie, im Ausführungsbeispiel einer etwa 20 µm dicke Polyethylenterephthalat (PET)-Folie. Die Oberseite der Trägerfolie 20 ist mit einer rasterförmigen Anordnung von Mikrolinsen 22 versehen, die auf der Oberfläche der Trägerfolie ein zweidimensionales Bravais-Gitter mit einer vorgewählten Symmetrie bilden. Das Bravais-Gitter weist eine hexagonale Gittersymmetrie oder die Symmetrie eines Parallelogramm-Gitters auf.

Der Abstand benachbarter Mikrolinsen 22 ist vorzugsweise so gering wie möglich gewählt, um eine möglichst hohe Flächendeckung und damit eine kontrastreiche Darstellung zu gewährleisten. Die sphärisch oder asphärisch ausgestalteten Mikrolinsen 22 weisen vorzugsweise einen Durchmesser zwischen 5 µm und 50 µm und insbesondere einen Durchmesser zwischen lediglich 10 µm und 35 µm auf und sind daher mit bloßem Auge nicht zu erkennen. Es versteht sich, dass bei anderen Gestaltungen auch größere oder kleinere Abmessungen infrage kommen. Beispielsweise können die Mikrolinsen bei Moire-Magnifier-Strukturen für Dekorationszwecke einen Durchmesser zwischen 50 µm und 5 mm aufweisen, während bei Moire-Magnifier-Strukturen, die nur mit einer Lupe oder einem Mikroskop entschlüsselbar sein sollen, auch Abmessung unterhalb von 5 µm zum Einsatz kommen können.

Auf der Unterseite der Trägerfolie 20 ist eine Motivschicht 26 angeordnet, die eine ebenfalls rasterförmige Anordnung von identischen Mikromotivelementen 28 enthält. Auch die Anordnung der Mikromotivelemente 28 bildet ein zweidimensionales Bravais-Gitter mit einer vorgewählten Symmetrie, wobei zur Illustration wieder ein Parallelogramm-Gitter angenommen wird. Wie in Fig. 2 durch den Versatz der Mikromotivelemente 28 gegenüber den Mikrolinsen 22 angedeutet, unterscheidet sich das Bravais-Gitter der Mikromotivelemente 28 in seiner Symmetrie und/oder in der Größe seiner Gitterparameter erfindungsgemäß geringfügig von dem Bravais-Gitter der Mikrolinsen 22, um den gewünschten Moire-Vergrößerungseffekt zu erzeugen. Die Gitterperiode und der Durchmesser der Mikromotivelemente 28 liegen dabei in derselben Größenordnung wie die der Mikrolinsen 22, also vorzugsweise im Bereich von 5 µm bis 50 µm und insbesondere im Bereich von 10 µm bis 35 µm, so dass auch die Mikromotivelemente 28 selbst mit bloßem Auge nicht zu erkennen sind. Bei Gestaltungen mit den oben erwähnten größeren oder kleineren Mikrolinsen sind selbstverständlich auch die Mikromotivelemente entsprechend größer oder kleiner ausgebildet.

Die optische Dicke der Trägerfolie 20 und die Brennweite der Mikrolinsen 22 sind so aufeinander abgestimmt, dass die Mikromotivelemente 28 sich etwa im Abstand der Linsenbrennweite befinden. Die Trägerfolie 20 bildet somit eine optische Abstandsschicht, die einen gewünschten konstanten Abstand der Mikrolinsen 22 und der Mikromotivelemente 28 gewährleistet.

Aufgrund der sich geringfügig unterscheidenden Gitterparameter sieht der Betrachter bei Betrachtung von oben durch die Mikrolinsen 22 hindurch jeweils einen etwas anderen Teilbereich der Mikromotivelemente 28, so dass die Vielzahl der Mikrolinsen 22 insgesamt ein vergrößertes Bild der Mikromotivelemente 28 erzeugt. Die sich ergebende Moiré-Vergrößerung hängt dabei von dem relativen Unterschied der Gitterparameter der verwendeten Bravais-Gitter ab. Unterscheiden sich beispielsweise die Gitterperioden zweier hexagonaler Gitter um 1%, so ergibt sich eine 100-fache Moiré-Vergrößerung.

Bei der Herstellung von Sicherheitselementen mit derartigen Moire-Vergrößerungsanordnungen wird in der Regel zunächst eine endlose Sicherheitselement-Folie als Rollenmaterial hergestellt, wobei bei bekannten Herstellungsverfahren stets Bruchstellen 30 im Erscheinungsbild 32 auftreten, wie in Fig. 3(a) illustriert. Diese Bruchstellen im Erscheinungsbild rühren daher, dass die Vorprodukte für die bei der Herstellung verwendeten Prägewerkzeuge im Allgemeinen als flache Platten hergestellt werden, die auf einen Druck- oder Prägezylinder 34 aufgezogen werden, wie schematisch in Fig. 3(b) gezeigt. An den Nahtstellen 36 stimmen die angrenzenden Motivraster 38, 38' und/ oder die zugehörigen Linsenraster in aller Regel nicht überein und führen nach dem Druck oder der Prägung zu Motivstörungen in Form von Lücken oder einem Versatz im Erscheinungsbild der fertigen Sicherheitselemente.

Selbst wenn man die für Moiré-Vergrößerungsanordnungen erforderlichen Designs ohne Umweg über flache Platten direkt in zylindrischer Form erzeugt, passen die komplizierten Muster des Linsenrasters und des Motivrasters in der Regel nicht bruchlos, also lückenlos und versatzfrei, auf einen vorgegebenen Zylindermantel.

Für die Erläuterung der erfindungsgemäßen Vorgehensweise werden zunächst mit Bezug auf die Figuren 4 und 5 die benötigten Größen definiert und kurz beschrieben.

Die Mikromotivelemente 28 und die Mikrolinsen 22 liegen erfindungsgemäß jeweils in Form eines Rasters vor, wobei im Rahmen dieser Beschreibung unter Raster eine zweidimensionale periodische oder zumindest lokal periodische Anordnung der Linsen bzw. der Motivelemente verstanden wird. Ein periodisches Raster kann hier stets durch ein zweidimensionales Bravais-Gitter mit konstanten Gitterparametern beschrieben werden. Bei einer lokal periodischen Anordnung können sich die Periodenparameter von Ort zu Ort ändern, allerdings nur langsam im Verhältnis zur Periodizitätslänge, so dass die Mikroraster lokal stets mit hinreichender Genauigkeit durch Bravais-Gitter mit konstanten Gitterparametern beschrieben werden können. Der einfacheren Darstellung halber wird daher nachfolgend stets von einer periodischen Anordnung der Mikroelemente ausgegangen.

Die Figuren 4 und 5 zeigen schematisch eine nicht maßstäblich dargestellte Moiré-Vergrößerungsanordnung 50 mit einer Motivebene 52, in der ein in Fig. 4 genauer dargestelltes Motivraster 40 angeordnet ist und mit einer Linsenebene 54, in der sich das Mikrolinsenraster befindet. Die Moire-Vergrößerungsanordnung 50 erzeugt eine Moiré-Bildebene 56, in der das vom Betrachter 58 wahrgenommene vergrößerte Bild beschrieben wird.

Das Motivraster 40 enthält eine Vielzahl von Mikromotivelementen 42 in Form des Buchstabens "F", die an den Gitterplätzen eines niedrigsymmetrischen Bravais-Gitters 44 angeordnet sind. Die Einheitszelle des in Fig. 4 gezeigten Parallelogramm-Gitters kann durch Vektoren *̅u̅*̅₁ und *̅u̅*̅₂ (mit den Komponenten *u*₁₁, *u*₂₁ bzw. *u*₁₂, *u*₂₂) dargestellt werden. In kompakter Schreibweise kann die Einheitszelle auch in Matrixform durch eine Motivrastermatrix *̅u̅*̅ angegeben werden: ${U}^{↔} = \left({{u}^{↔}}_{1} , {{u}^{↔}}_{2}\right) = \left(\begin{matrix}{u}_{11} & {u}_{12} \\ {u}_{21} & {u}_{22}\end{matrix}\right)$

In gleicher Weise wird die Anordnung von Mikrolinsen in der Linsenebene 54 durch ein zweidimensionales Bravais-Gitter beschrieben, dessen Gitterzelle durch die Vektoren *̅w̅*̅₁ und *̅w̅*̅₂ (mit den Komponenten *w*₁₁, *w*₂₁ bzw. *w*₁₂, *w*₂₂) angegeben wird. Mit den Vektoren *̅t̅*̅₁und *̅t̅*̅₂ (mit den Komponenten *t*₁₁, *t*₂₁ bzw. *t*₁₂*, t*₂₂) wird die Gitterzelle in der Moiré-Bildebene 56 beschrieben.

Mit $\vec{r} = \left(\begin{matrix}x \\ y\end{matrix}\right)$ ist ein allgemeiner Punkt der Motivebene 52 bezeichnet, mit $\vec{R} = \left(\begin{matrix}X \\ Y\end{matrix}\right)$ ein allgemeiner Punkt der Moire-Bildebene 56. Diese Größen genügen bereits, um eine senkrechte Betrachtung (Betrachtungsrichtung 60) der Moire-Vergrößerungsanordnung zu beschreiben. Um auch nicht-senkrechte Betrachtungsrichtungen wie etwa die Richtung 62 berücksichtigen zu können, wird zusätzlich eine Verschiebung zwischen Linsenebene 54 und Motivebene 52 zugelassen, die durch einen Verschiebungsvektor ${\vec{r}}_{0} = \left(\begin{matrix}{x}_{0} \\ {y}_{0}\end{matrix}\right)$ in der Motivebene 52 angegeben wird. Analog zur Motivrastermatrix werden zur kompakten Beschreibung des Linsenrasters und des Bildrasters die Matrizen ${W}^{↔} = \left(\begin{matrix}{w}_{11} & {w}_{12} \\ {w}_{21} & {w}_{22}\end{matrix}\right)$ und ${T}^{↔} = \left(\begin{matrix}{t}_{11} & {t}_{12} \\ {t}_{21} & {t}_{22}\end{matrix}\right)$ verwendet.

Das Moire-Bild-Gitter ergibt sich aus den Gittervektoren der Mikromotivelement-Anordnung und der Mikrolinsen-Anordnung zu ${T}^{↔} = {W}^{↔} ⋅ {\left({W}^{↔} - {U}^{↔}\right)}^{- 1} ⋅ {U}^{↔}$ und die Bildpunkte der Moiré-Bildebene 56 können mithilfe der Beziehung ${R}^{↔} = {W}^{↔} ⋅ {\left({W}^{↔} - {U}^{↔}\right)}^{- 1} ⋅ \left(\vec{r} - {\vec{r}}_{0}\right)$ aus den Bildpunkten der Motivebene 52 bestimmt werden. Umgekehrt ergeben sich die Gittervektoren der Mikromotivelement-Anordnung aus dem Linsenraster und dem gewünschten Moiré-Bild-Gitter durch ${U}^{↔} = {W}^{↔} ⋅ {\left({T}^{↔} + {W}^{↔}\right)}^{- 1} ⋅ {T}^{↔}$ und $\vec{r} = {W}^{↔} ⋅ {\left({T}^{↔} + {W}^{↔}\right)}^{- 1} ⋅ \vec{R} + {\vec{r}}_{0} .$

Definiert man die Transformationsmatrix ${A}^{↔} = {W}^{↔} ⋅ {\left({W}^{↔} - {U}^{↔}\right)}^{- 1} ,$ die die Koordinaten der Punkte der Motivebene 52 und der Punkte der Moire-Bildebene 56 ineinander überführt, $\vec{R} = {A}^{↔} ⋅ \left(\vec{r} - {\vec{r}}_{0}\right) , bzw . \vec{r} = {{A}^{↔}}^{- 1} ⋅ {R}^{↔} + {\vec{r}}_{0} ,$ so können aus jeweils zwei der vier Matrizen *U̅, W̅, T̅, A̅* die beiden anderen berechnet werden. Insbesondere gilt: ${T}^{↔} = {A}^{↔} ⋅ {U}^{↔} = {W}^{↔} ⋅ {\left({W}^{↔} - {U}^{↔}\right)}^{- 1} ⋅ {U}^{↔} = \left(\vec{A} - {I}^{↔}\right) ⋅ {W}^{↔}$ ${U}^{↔} = {W}^{↔} ⋅ {\left({T}^{↔} + {W}^{↔}\right)}^{- 1} ⋅ {T}^{↔} = {{A}^{↔}}^{- 1} ⋅ {T}^{↔} = \left({I}^{↔} - {{A}^{↔}}^{- 1}\right) ⋅ {W}^{↔}$ ${W}^{↔} = {U}^{↔} ⋅ {\left({T}^{↔} - {U}^{↔}\right)}^{- 1} ⋅ {T}^{↔} = {\left({A}^{↔} - {I}^{↔}\right)}^{- 1} ⋅ {T}^{↔} = {\left({A}^{↔} - {I}^{↔}\right)}^{- 1} ⋅ {A}^{↔} ⋅ {U}^{↔}$ ${A}^{↔} = {W}^{↔} ⋅ {\left({W}^{↔} - {U}^{↔}\right)}^{- 1} = \left({T}^{↔} + {W}^{↔}\right) ⋅ {{W}^{↔}}^{- 1} = {T}^{↔} ⋅ {{U}^{↔} )}^{- 1}$

Die Transformationsmatrix *̅A̅*̅ beschreibt auch die Bewegung eines Moire-Bildes bei der Bewegung der moirébildenden Anordnung 50, die von der Verschiebung der Motivebene 52 gegen die Linsenebene 54 herrührt. Die Spalten der Transformationsmatrix *̅A̅*̅ lassen sich als Vektoren interpretieren, wobei ${A}^{↔} = \left(\begin{matrix}{a}_{11} & {a}_{12} \\ {a}_{21} & {a}_{22}\end{matrix}\right) , {\vec{a}}_{1} = \left(\begin{matrix}{a}_{11} \\ {a}_{21}\end{matrix}\right) , {\vec{a}}_{2} = \left(\begin{matrix}{a}_{12} \\ {a}_{22}\end{matrix}\right) .$

Man sieht nun, dass der Vektor *̅a̅*̅₁ angibt, in welcher Richtung sich das Moirébild bewegt, wenn man die Anordnung aus Motiv- und Linsenraster seitlich kippt, und dass der Vektor *̅a̅*̅₂ angibt, in welcher Richtung sich das Moirebild bewegt, wenn man die Anordnung aus Motiv- und Linsenraster vorrückwärts kippt.

Die Bewegungsrichtung ergibt sich bei vorgegebenem *̅A̅*̅ wie folgt: Bei seitlicher Kippung der Motivebene bewegt sich das Moire unter einem Winkel γ₁ zur Waagrechten, gegeben durch $tan {γ}_{1} = \frac{{a}_{21}}{{a}_{11}} .$

Analog bewegt sich das Moire bei vor-rückwärtiger Kippung unter einem Winkel γ₂ zur Waagrechten, gegeben durch $tan {γ}_{2} = \frac{{a}_{22}}{{a}_{12}} .$

Erfindungsgemäß werden die insbesondere durch (M1) bis (M4) gegebenen Abbildungen nun um weitere lineare Transformationen ergänzt, die eine Verzerrung der Bravais-Gitter des Motivrasters bzw. des Linsenrasters beschreiben, und die so gewählt werden, dass sich das Motivraster und/ oder das Linsenraster in einem vorgegebenen Rapport periodisch wiederholt. Das erfindungsgemäße Vorgehen wird nun anhand einiger konkreter Beispiele näher erläutert.

### Beispiel 1:

Mit Bezug auf Fig. 6 ist ein Motivbild 70 mit einem Motivraster in Form eines zweidimensionalen Bravais-Gitters mit den Einheitszellen-Seitenvektoren *̅u̅*̅₁ und *̅u̅*̅₂ vorgegeben sowie der Umfang q des für die Erzeugung des Motivrasters vorgesehenen Druck- oder Prägezylinders. Um das vorgegebene Motivbild nun einerseits bruchlos auf dem Zylinder unterzubringen, das vorgegebene Motivraster dabei aber möglichst wenig zu verändern, wird erfindungsgemäß wie folgt vorgegangen:

Alle Gitterpunkte des vorgegebenen Motivrasters sind durch $\left\{m ⋅ {\vec{u}}_{1} + n ⋅ {\vec{u}}_{2}\right\}$ mit ganzen Zahlen m und n erfasst. Das Motivbild 70 kann unterbrechungsfrei genau dann auf einem Zylinder mit dem Umfang q angebracht werden, wenn es ganze Zahlen M und N gibt, für die gilt: $M ⋅ {\overline{u}}_{1} + N ⋅ {\overline{u}}_{2} = \left(\begin{matrix}0 \\ q\end{matrix}\right)$ wobei die Umfangsrichtung im Folgenden ohne Beschränkung der Allgemeinheit als γ-Richtung in einem kartesischen Koordinatensystem gewählt wird. Der Endpunkt Q dieses durch den Umfang des Zylinders definierten Vektors $\left(\begin{matrix}0 \\ q\end{matrix}\right)$ ist in Fig. 6 ebenfalls eingezeichnet. Ein nach Gesichtspunkten wie Motivgröße, Vergrößerung, Bewegung berechnetes Motivgitter oder auch ein entsprechend berechnetes Linsenraster genügen in der Regel der Bedingung (1) nicht.

Erfindungsgemäß wird das Bravais-Gitter des Motivrasters 70 daher durch eine lineare Transformation geringfügig so verzerrt, dass die Bedingung (1) für das verzerrte Bravais-Gitters erfüllt ist. Das verzerrte Gitter wiederholt sich dann periodisch mit einem Längsrichtungs-Rapport q und passt daher ohne Lücken und ohne Versatz auf einen zugehörigen Druck- oder Prägezylinder mit Umfang q.

Zur Bestimmung einer geeigneten Transformation wird ein Gitterpunkt P = $\left(\begin{matrix}{p}_{x} \\ {p}_{y}\end{matrix}\right)$ des unverzerrten Bravais-Gitters ausgewählt, der in der Nähe des Endpunkts Q liegt. Für eine möglichst geringe Verzerrung kann dazu, wie etwa in Fig. 6, der dem Endpunkt Q nächstliegende Gitterpunkt P ausgewählt werden. Die konkrete Auswahl des Gitterpunkts P kann beispielsweise dadurch erfolgen, dass per Computer die Koordinaten aller Gitterpunkte in einer Fläche ermittelt werden, die etwas größer ist als eine Abrollung des Zylinders (mindestens einige Gitterzellen größer im Umfang und in der Breite) und dass aus diesen Gitterpunkten dann derjenige mit dem kleinsten Abstand zu Q bestimmt wird.

Wie leicht zu sehen, bildet die lineare Transformation ${V}^{↔} = \left(\begin{matrix}1 & 0 \\ 0 & q\end{matrix}\right) ⋅ {\left(\begin{matrix}1 & {p}_{x} \\ 0 & {p}_{y}\end{matrix}\right)}^{- 1} = \left(\begin{matrix}1 & - {p}_{x} / {p}_{y} \\ 0 & q / {p}_{y}\end{matrix}\right)$ den Gitterpunkt P auf den Endpunkt Q ab, und bewirkt daher die gewünschte Verzerrung. Als neues, geringfügig verzerrtes Bravais-Gitter für das Motivbild wird das durch ${U}^{↔} ′ = {V}^{↔} ⋅ {U}^{↔}$ gegebene Motivraster-Gitter verwendet. Entsprechend können die neuen Koordinaten $\vec{r} ′ = \left(\begin{matrix}x ′ \\ y ′\end{matrix}\right)$ eines allgemeinen Punktes $\vec{r} = \left(\begin{matrix}x \\ y\end{matrix}\right)$ der Motivebene 52 mittels $\left(\begin{matrix}x ' \\ y '\end{matrix}\right) = {V}^{↔} ⋅ \left(\begin{matrix}x \\ y\end{matrix}\right) = \left(\begin{matrix}x - y ⋅ {p}_{x} / {p}_{y} \\ y ⋅ q / {p}_{y}\end{matrix}\right)$ berechnet werden.
Auf diese Weise erhält man ein Motivbild mit einem Motivraster in Form eines Bravais-Gitters mit Einheitszellen-Seitenvektoren *̅u̅*̅'₁ und *̅u̅*̅'₂ und Bildpunkten *̅r̅*̅', gegeben durch die Beziehungen (2a), (3) und (4), das lückenlos und ohne Versatz auf den vorgegebenen Druck- oder Prägezylinder passt.

Die Auswirkung der durchgeführten Gitterverzerrung kann anhand der typischen Abmessung der Prägezylinder und der Gitterzellen abgeschätzt werden. Üblicherweise liegen die Gitterzellenabmessungen in der Größenordnung von 20 µm, der Umfang eines geeigneten Prägezylinders bei etwa 20 cm oder mehr. Bei einer Verzerrung in der Größenordnung einer Gitterzellenabmessung ergibt sich somit bezogen auf den Zylinderumfang eine relative Änderung des Gitters von nur 1 : 10000. Somit ändern sich die Eigenschaften des erzeugten Moirébildes, wie Vergrößerung und Bewegungswinkel, nur im Promillebereich und sind daher für einen Betrachter nicht erkennbar. Auch die oben erwähnten größeren Abstände zwischen Gitterpunkt P und Endpunkt Q liefern bei relativen Änderungen des Gitters im Bereich von bis zu einigen Prozent immer noch sehr gute bis akzeptable Ergebnisse.

### Beispiel 2:

Wie Beispiel 1 geht Beispiel 2 von einem vorgegebenen Motivbild aus einem Motivraster in Form eines zweidimensionalen Bravais-Gitters mit den Einheitszellen-Seitenvektoren *̅u̅*̅₁, und *̅u̅*̅₂ aus sowie dem Umfang q des für die Erzeugung des Motivrasters vorgesehenen Druckzylinders.

Für die Gittertransformation wird allerdings anstelle der durch Gleichung (2a) definierten linearen Transformation die allgemeinere lineare Transformation ${V}^{↔} = \left(\begin{matrix}{b}_{x} & 0 \\ {b}_{y} & q\end{matrix}\right) ⋅ {\left(\begin{matrix}{a}_{x} & {p}_{x} \\ {a}_{y} & {p}_{y}\end{matrix}\right)}^{- 1}$ mit beliebigen Vektoren $\vec{b} = \left(\begin{matrix}{b}_{x} \\ {b}_{y}\end{matrix}\right)$ und $\vec{a} = \left(\begin{matrix}{a}_{x} \\ {a}_{y}\end{matrix}\right)$ verwendet, die ebenfalls den Punkt P auf den Endpunkt Q abbildet.

Das untransformierte Gitter und das transformierte Gitter unterscheiden sich dabei möglichst wenig, wenn die Vektoren *̅b̅*̅ und *̅a̅*̅ sich möglichst wenig unterscheiden oder sogar gleich sind.

Zur Illustration werden einige Spezialfälle herausgegriffen:
2.1 Wählt man *̅b̅*̅ und *̅a̅*̅ gleich groß und beide gleichgerichtet senkrecht zur Umfangsrichtung des Zylinders, also $\vec{a} = \vec{b} = \left(\begin{matrix}b \\ 0\end{matrix}\right) ,$ so vereinfacht sich die Transformation (2b) zur oben angegebene Transformation (2a).
2.2 Wählt man $\vec{b} = \vec{a} = {\vec{u}}_{1} ,$ so bleibt bei der Transformation der Gittervektor *̅u̅*̅₁ erhalten, lediglich der Gittervektor *̅u̅*̅₂ wird geringfügig so geändert, dass das verzerrte Gitter auf den Zylinder passt.
2.3 Wählt man $\vec{b} = \vec{a} = {\vec{u}}_{2} ,$ so bleibt bei der Transformation der Gittervektor *̅u̅*̅₂ erhalten und der Gittervektor *̅u̅*̅₁ wird geringfügig so geändert, dass das verzerrte Gitter auf den Zylinder passt.

### Beispiel 3:

Mit Bezug auf Fig. 7 ist bei Beispiel 3, wie bei Beispiel 1, ein Motivbild 80 mit einem Motivraster in Form eines zweidimensionalen Bravais-Gitters mit den Einheitszellen-Seitenvektoren *̅u̅*̅₁ und *̅u̅*̅₂ sowie der Umfang q des für die Erzeugung des Motivrasters vorgesehenen Druck- oder Prägezylinders vorgegeben. Darüber hinaus soll das geprägte Endlosmaterial in einem nachfolgenden Verfahrensschritt in Streifen der Breite b geschnitten werden, wobei das Moiré-Muster auf allen Streifen seitlich gleich liegen soll.

Das verzerrte Bravais-Gitter des Motivbilds 80 soll sich bei diesem Beispiel also in γ-Richtung periodisch mit dem Längsrichtungs-Rapport q und in x-Richtung periodisch mit dem Querrichtungs-Rapport b wiederholen. Zur Bestimmung einer geeigneten Transformation wird erfindungsgemäß ein Gitterpunkt $P = \left(\begin{matrix}{p}_{x} \\ {p}_{y}\end{matrix}\right)$ des unverzerrten Bravais-Gitters ausgewählt, der in der Nähe des Endpunkts Q liegt. Zusätzlich wird ein Gitterpunkt A = $\left(\begin{matrix}{a}_{x} \\ {a}_{y}\end{matrix}\right)$ ausgewählt, der in der Nähe des Endpunkts B des durch den gewünschten Querrichtungs-Rapport gegebenen Vektors $\left(\begin{matrix}b \\ 0\end{matrix}\right)$ liegt.

Als lineare Transformation wird dann die Transformation ${V}^{↔} = \left(\begin{matrix}b & 0 \\ 0 & q\end{matrix}\right) ⋅ {\left(\begin{matrix}{a}_{x} & {p}_{x} \\ {a}_{y} & {p}_{y}\end{matrix}\right)}^{- 1}$ verwendet, die, wie man unmittelbar sieht, einen Spezialfall der allgemeinen Transformation (2b) mit $\vec{b} = \left(\begin{matrix}b \\ 0\end{matrix}\right)$ darstellt. Diese Transformation *̅V̅*̅ bildet den Gitterpunkt P auf den Endpunkt Q und den Gitterpunkt A auf den Endpunkt B ab. Da P und A jeweils in der Nähe der Endpunkte Q bzw. B gewählt wurden, ist die resultierende Verzerrung des Gitters klein.

Das über die Beziehungen (2c) und (3) transformierte Motivgitter und das über die Beziehungen (2c) und (4) transformierte Motivbild wiederholen sich konstruktionsgemäß in x-Richtung mit Periode b und in γ-Richtung mit Periode q. Das Motivbild passt daher lückenlos und ohne Versatz auf den vorgegebenen Druck- oder Prägezylinder und kann nach der Herstellung in identische Streifen der Breite b geschnitten werden.

### Beispiel 4:

Beispiel 4 beschreibt eine bevorzugte Vorgehensweise bei der Herstellung einer gesamten Moiré-Vergrößerungsanordnung:
Zunächst wird eine Gitteranordnung ${W}^{↔} = \left({\vec{w}}_{1} , {\vec{w}}_{2}\right) = \left(\begin{matrix}{w}_{11} & {w}_{12} \\ {w}_{21} & {w}_{22}\end{matrix}\right)$ für ein Linsenraster beliebig vorgegeben. Falls diese Gitteranordnung nicht zu dem für die Herstellung des Linsenrasters vorgesehenen Zylinderumfang passt, wird sie, wie bei Beispiel 1 oder 2 mit Bezug beschrieben, in eine passende Anordnung umgerechnet.

Weiterhin wird für das Moirémuster ein Vergrößerungs- und Bewegungs-Verhalten vorgegeben, das sich, wie oben erläutert, durch eine Bewegungsmatrix *̅A̅*̅ ausdrücken lässt. Aus dem Linsenraster-Gitter *̅W̅*̅ und der Bewegungsmatrix *̅A̅*̅ lässt sich mithilfe der Beziehung (M2) das Motivraster-Gitter *̅U̅*̅ bestimmen: ${U}^{↔} = {W}^{↔} - {{A}^{↔}}^{- 1} ⋅ {W}^{↔}$

Das sich ergebende Moirémuster erscheint in der Bildebene mit einer Gitter-Anordnung *̅T̅*̅, die durch ${T}^{↔} = {A}^{↔} ⋅ {U}^{↔}$ gegeben ist.

Ein Motivbild, das in einem gemäß Beziehung (5) berechnetem Motivraster-Gitter angeordnet ist, wird im Allgemeinen nicht unterbrechungsfrei auf einen unabhängig vorgegebenen Zylinderdurchmesser passen, so dass ein mit diesem Zylinder geprägtes Folienmaterial im Rhythmus des Zylinderumfangs Störungen im Motivbild und damit auch im Moiré-Bild zeigt.

Erfindungsgemäß wird das Motivraster-Gitter *̅U̅*̅ daher, wie in Beispiel 1 oder 2 beschrieben, durch ein transformiertes Motivraster-Gitter ${U}^{↔} ′ = {V}^{↔} ⋅ {U}^{↔}$ ersetzt. Damit erhält man auch eine neue Bewegungsmatrix *A̅',* wobei das durch diese Bewegungsmatrix *̅A̅*̅' beschriebene neue Vergrößerungs- und Bewegungs-Verhalten bei erfindungsgemäßem Vorgehen lediglich unwesentlich von dem durch die ursprüngliche Bewegungsmatrix *̅A̅*̅ beschriebenen, gewünschten Vergrößerungs- und Bewegungs-Verhalten abweicht.

Konkret ist die neue Bewegungsmatrix *̅A̅*̅', die das Vergrößerungs- und Bewegungs-Verhalten des transformierten Gitters beschreibt, gegeben durch ${A}^{↔} ′ = {V}^{↔} ⋅ {A}^{↔} ⋅ {{V}^{↔}}^{- 1}$ und das sich ergebende transformierte Moirémuster erscheint in der Bildebene mit einer Gitter-Anordnung *̅T̅*̅', die durch ${T}^{↔} ′ = {A}^{↔} ′ ⋅ {U}^{↔} ′ = {V}^{↔} ⋅ {T}^{↔}$ gegeben ist.

### Beispiel 5:

In Beispiel 5 wird ein Berechnungsbeispiel für moirébildende Gitter für die in den Beispielen 1 bis 4 erläuterten Vorgehensweisen angegeben. Der einfacheren Darstellung halber wird für die Raster jeweils eine hexagonale Gittersymmetrie angenommen.

Als Linsenraster wird ein hexagonales Gitter mit 20 µm Seitenlänge vorgegeben. Das Motivraster soll dieselbe Seitenlänge haben, jedoch um einen Winkel von 0,573° gegenüber dem Linsenraster verdreht sein. Das Moiremuster soll in der Bildebene eine etwa 100-fache Vergrößerung und näherungsweise orthoparallaktische Bewegung aufweisen.

Das Linsenraster-Gitter *̅W̅*̅ ist so gewählt, dass es bereits auf einen Zylinder mit 200 mm Umfang passt: ${W}^{↔} = \left(\begin{matrix}{w}_{11} & {w}_{12} \\ {w}_{21} & {w}_{22}\end{matrix}\right) = 0,02 ⋅ \left(\begin{matrix}cos 30 ° & cos \left(- 30 °\right) \\ sin 30 ° & sin \left(- 30 °\right)\end{matrix}\right) = 0,02 ⋅ \left(\begin{matrix}0,866025 … & 0,866025 … \\ 0,5 & - 0,5\end{matrix}\right)$

Für das um 0,573° verdrehte Motivraster-Gitter ergibt sich bei der gewünschten 100-fachen Vergrößerung und näherungsweise orthoparallaktischer Bewegung: ${U}^{↔} = \left(\begin{matrix}0,01741965 & 0,01721964 \\ 0,00982628 & - 0,01017271\end{matrix}\right)$

Dieses Motivraster-Gitter passt allerdings nicht unterbrechungsfrei auf einen Zylinder mit 200 mm Umfang und wird daher erfindungsgemäß durch ein transformiertes Motivraster-Gitter ${U}^{↔} ′ = {V}^{↔} ⋅ {U}^{↔}$ ersetzt, wobei $V = \left(\begin{matrix}1 & 0 \\ 0 & 200\end{matrix}\right) \cdot {\left(\begin{matrix}1 & {p}_{x} \\ 0 & {p}_{y}\end{matrix}\right)}^{- 1}$ mit (pₓ ; p_{y}) = (0,00811617; 199,99992) gewählt wird, so dass sich ${U}^{↔} ′ = \left(\begin{matrix}0,01741924 & 0,01722006 \\ 0,00982630 & - 0,01017271\end{matrix}\right)$ ergibt.

Die ursprüngliche und die transformierte Bewegungsmatrix sind dabei durch ${A}^{↔} = \left(\begin{matrix}0.50000 & 99,99875 \\ - 99,99875 & 0.50000\end{matrix}\right) bzw . {A}^{↔} ′ = \left(\begin{matrix}0,49796 & 99,99874 \\ - 100,40622 & 0,49796\end{matrix}\right)$ gegeben.

Die Moire-Vergrößerung beträgt beim ursprünglichen Motivraster-Gitter konstruktionsgemäß 100,0-fach, die Vergrößerung mit dem transformierten Motivraster-Gitter beträgt waagrecht 100,4-fach und senkrecht 100,0-fach, hat sich also nur unbedeutend verändert. Mit dem transformierten Motivraster-Gitter ergibt sich auf einem Druck- oder Prägezylinder mit 200 mm Umfang ein störungsfreies Motivbild, während das ursprüngliche Motivraster-Gitter zu Motivstörungen der in Fig. 3(a) gezeigten Art führt.

### Beispiel 6:

Beispiel 6 basiert auf Beispiel 5, zusätzlich soll das erzeugte Endlosmaterial in diesem Beispiel in identische Streifen mit einer Breite von 40 mm geschnitten werden.

Zunächst wird wie in Beispiel 5 aus dem Linsenraster-Gitter und dem gewünschten Vergrößerungs- und Bewegungs-Verhalten das unverzerrte Motivraster-Gitter berechnet: ${U}^{↔} = \left(\begin{matrix}0,01741965 & 0,01721964 \\ 0,00982628 & - 0,01017271\end{matrix}\right)$

Dieses Motivraster-Gitter passt allerdings weder unterbrechungsfrei auf einen Zylinder mit 200 mm Umfang, noch wiederholt es sich im Abstand von 40 mm periodisch. Es wird daher erfindungsgemäß durch ein transformiertes Motivraster-Gitter ${U}^{↔} ′ = {V}^{↔} ⋅ {U}^{↔}$ ersetzt, wobei ${V}^{↔} = \left(\begin{matrix}40 & 0 \\ 0 & 200\end{matrix}\right) ⋅ {\left(\begin{matrix}{a}_{x} & {p}_{x} \\ {a}_{y} & {p}_{y}\end{matrix}\right)}^{- 1}$ gewählt wird mit (pₓ; p_{y}) = (0,00811617; 199,99992) und (aₓ ; a_{y}) = (39,99495; -0,00994503), so dass sich $U ′ = \left(\begin{matrix}0,01742912 & 0,01722982 \\ 0,0098363 & - 0,01015558\end{matrix}\right)$ ergibt.

Für die transformierte Bewegungsmatrix ergibt sich in diesem Fall: ${A}^{↔} ′ = \left(\begin{matrix}0,485129 & 102,55493 \\ 100,39976 & - 0,788365\end{matrix}\right)$

Die Moire-Vergrößerung beträgt beim ursprünglichen Motivraster-Gitter konstruktionsgemäß 100,0-fach, die Vergrößerung mit dem transformierten Motivraster-Gitter beträgt waagrecht 100,4-fach und senkrecht 102,6-fach, hat sich also nur wenig verändert. Darüber hinaus ergibt sich mit dem transformierten Motivraster-Gitter auf einem Druck- oder Prägezylinder mit 200 mm Umfang ein störungsfreies Motivbild, das für die weitere Verarbeitung nebeneinander liegende, identische Streifen einer Breite von 40 mm aufweist.

### Beispiel 7:

Wie oben erläutert, lassen sich Moire-Magnifier nicht nur mit zweidimensionalen Gittern, sondern auch mit linearen Translationsstrukturen realisieren , beispielsweise mit Zylinderlinsen als Mikrofokussierelemente und mit in einer Richtung beliebig ausgedehnten Motiven als Mikromotivelemente. Auch bei solchen linearen Translationsstrukturen können die Moire-Magnifier-Daten mit Vorteil an einen vorgegebenen Rapport angepasst werden, wie nunmehr mit Bezug auf die Motivbilder 90 und 95 der Figuren 8 und 9 erläutert.

Eine lineare Translationsstruktur lässt sich durch einen Translationsvektor *̅u̅*̅ beschreiben, also durch eine Verschiebungsweite d und eine Verschiebungsrichtung *ψ*, wie in Fig. 8 gezeigt. Die parallelen Linien 92 in Fig. 8 stehen schematisch für ein mit dem Translationsvektor *̅u̅*̅ verschoben wiederholt angeordnetes Motiv. Außerdem ist ein Vektor der Länge q mit dem Endpunkt Q eingezeichnet, der für den vorgegebenen Längsrapport steht.

Eine solche Translationsstruktur lässt sich dann stoßstellenfrei im Rapport unterbringen wenn *ψ*= 0 ist, oder wenn es eine ganze Zahl n gibt, so dass $n d / sin ψ = q$ gilt. Wenn dies, wie im in Fig. 8 dargestellten Ausführungsbeispiel, nicht der Fall ist, kann diese Bedingung in der folgenden Weise durch eine geringfügige Änderung der Größen d, *ψ* oder q erfüllt werden.

Wie bereits bei Beispiel 1 beschrieben, lässt sich eine Transformationsmatrix V finden, mit deren Hilfe die Motivstruktur und das Bewegungsverhalten mit minimaler Änderung an den Rapport angepasst werden kann. In Fig. 8 ist ein Punkt P eingezeichnet der auf der Translationsstruktur nahe dem Punkt Q liegt.

Die durch die obige Gleichung (2a) beschriebene Transformation V $V = \left(\begin{matrix}1 & 0 \\ 0 & q\end{matrix}\right) ⋅ {\left(\begin{matrix}1 & {p}_{x} \\ 0 & {p}_{y}\end{matrix}\right)}^{- 1} = \left(\begin{matrix}1 & - {p}_{x} / {p}_{y} \\ 0 & q / {p}_{y}\end{matrix}\right)$ bildet dann den Punkt P auf den Punkt Q ab.

Als neues, geringfügig verzerrtes und zum vorgegebenen Rapport passendes Motiv-Translationsgitter wird dann ein Gitter mit dem Translationsvektor $\vec{u} ′ = V ⋅ \vec{u}$ verwendet. Die neuen Koordinaten eines Punktes (x',y') in der zum vorgegebenen Rapport passenden Motivebene, die gegenüber den alten Koordinaten (x,y) in der nicht zum vorgegebenen Rapport passenden alten Motivebene geringfügig geändert sind, sind dann wie bei Gleichung (4) gegeben durch $\left(\begin{matrix}x ' \\ y '\end{matrix}\right) = V ⋅ \left(\begin{matrix}x \\ y\end{matrix}\right) = \left(\begin{matrix}x - y ⋅ {p}_{x} / {p}_{y} \\ y ⋅ q / {p}_{y}\end{matrix}\right)$

Die neue Bewegungsmatrix A' im zum vorgegebenen Rapport passenden Translationsgitter, die das gegenüber der alten Bewegungsmatrix A nur geringfügig geänderte Bewegungsverhalten beschreibt, ist wie bei Gleichung (7) gegeben durch: $A ′ = {V A V}^{- 1}$

Analog zur Anpassung bei einem zweidimensionalen Bravaisgitter nach Beispiel 3 kann auch bei einer linearen Translationsstruktur zusätzlich zur Anpassung an den Längsrapport auch eine Anpassung an einen Querrapport erfolgen, wie anhand des Motivbilds 95 der Fig. 9 erläutert.

Der Längsrapport ist in Fig. 9 durch einen Vektor (0, q) mit Endpunkt Q, der Querrapport durch einen Vektor (b, 0) mit Endpunkt B dargestellt. Weiterhin werden Punkte P und A mit den Koordinaten (pₓ,p_{y}) bzw. (aₓ, a_{y}) in der Translationsstruktur gewählt, die nahe bei Q bzw. B liegen.

Wie bei Beispiel 3 beschrieben, findet man mit diesen Angaben eine Transformationsmatrix V, mit deren Hilfe die Motivstruktur und das Bewegungsverhalten mit minimaler Änderung an beide Rapporte angepasst werden kann, nämlich mit Gleichung (2c): $V = \left(\begin{matrix}b & 0 \\ 0 & q\end{matrix}\right) ⋅ {\left(\begin{matrix}{a}_{x} & {p}_{x} \\ {a}_{y} & {p}_{y}\end{matrix}\right)}^{- 1}$

Es versteht sich dass die hier beschriebenen Methoden, ein Motivraster nahtlos in einem Rapport unterzubringen, auch anwendbar sind, um ein Linsenraster nahtlos in einem Rapport (z.B. auf einem Prägezylinder) unterzubringen.

### Beispiel 8: Präge- oder Druckzylinder mit Nahtstellen

Nachfolgend wird ein Beispiel für die Herstellung und nahtlose Bebilderung von Linsenraster-Zylindern und Motivraster-Zylindern, welche Nahtstellen aufweisen, genauer beschrieben.

In diesem Beispiel weisen die Druck- bzw. Prägezylinder selbst Nahtstellen auf, das Design der Moire-Vergrößerungsanordnungen wird erfindungsgemäß so gestaltet, dass es vor und nach einer Nahtstelle zusammenpasst.

### 8. 1 Linsenraster-Zylinder :

Mittels unterschiedlicher Techniken lassen sich Platten mit gitterförmig angeordneten, frei stehenden, im Allgemeinen zylindrischen Resiststrukturen herstellen, die als Lackpunkte bezeichnet werden. Diese Lackpunkte werden in einer gitterförmigen Anordnung erzeugt, die sich für das Linsenraster bei Verwendung der oben erläuterten Beziehungen (1) bis (8) ergibt.

Derartige Platten lassen sich beispielsweise mittels klassischer Photolithographie, mittels lithographischer Direct-Write-Methoden, wie Laser-Writing oder E-Beam-Lithographie, oder durch geeignete Kombinationen beider Ansätze fertigen.

In einem thermal reflow process wird die Platte mit den Lackpunkten dann erwärmt, so dass die Resiststrukturen verfließen und sich im Allgemeinen gitterförmige angeordnete kleine Hügel, vorzugsweise kleine Kugelkalotten bilden. Abgeformt in transparente Materialien besitzen diese Hügel Linseneigenschaften, wobei Linsendurchmesser, Linsenkrümmung, Brennweite über die geometrische Struktur der Lackpunkte, vor allem ihren Durchmesser und die Dicke der Lackschicht, bestimmt werden können.

Ebenfalls in Betracht kommt die direkte Strukturierung der Platten mit gitterförmig angeordneten, frei stehenden Hügeln beispielsweise mithilfe von Laserablation. Dabei werden insbesondere Kunststoff-, Keramik- oder Metall-Oberflächen mit hochenergetischer Laserstrahlung, beispielsweise mit Excimer-Laserstrahlung, bearbeitet.

Auf eine so hergestellte Platte, dem sogenannten Resistmaster, wird eine beispielsweise 0,05 bis 0,2 mm dicke Nickelschicht abgelagert und diese von der Platte abgehoben. Man erhält eine Nickelfolie, den sogenannten Shim, mit Vertiefungen, die den oben genannten Hügeln im Resistmaster entsprechen. Diese Nickelfolie ist als Prägestempel zum Prägen eines Linsenrasters geeignet.

Die Nickelfolie wird präzise zurechtgeschnitten und mit den prägenden Vertiefungen nach außen zu einem zylindrischen Rohr, dem Sleeve, verschweißt. Das Sleeve lässt sich auf einen Prägezylinder aufziehen. Da bei der Belichtungssteuerung für das Prägemuster der Zylinderumfang einschließlich Sleeve durch Verwendung der Beziehungen (1) bis (8) erfindungsgemäß berücksichtigt wurde, passt die Gitterperiode auch im Bereich der Schweißnaht.

Mithilfe dieses Prägezylinders wird dann das berechnete Linsenraster in eine prägbare Lackschicht, beispielsweise einen thermoplastischen Lack oder UV-Lack, auf der Vorderseite einer Folie eingeprägt.

### 8. 2 Motivraster-Zylinder :

Die Herstellung erfolgt analog zum Linsenraster-Zylinder, wobei Platten mit gitterförmig angeordneten, frei stehenden, frei gestalteten Motiven hergestellt werden.

Erfindungsgemäß stehen dabei Linsenraster, Motivraster und Zylinderumfang in den durch die Gleichungen (1) bis (8) gegebenen Beziehungen, so dass die Gitterperiode auch im Bereich der Schweißnaht passt.

Mithilfe dieses Prägezylinders wird das Motivraster in eine prägbare Lackschicht, beispielsweise einen thermoplastischen Lack oder UV-Lack, auf der Rückseite der Folie, die auf der Vorderseite das dazugehörige Linsenraster enthält, eingeprägt. Zur Kontrasterhöhung kann das Motivraster eingefärbt werden.

Insgesamt erhält man eine Moire-Vergrößerungsanordnung, die ein vergrößertes und bewegtes Motiv zeigt und gegenüber dem Stand der Technik bei den bei Rollenmaterial auftretenden Prägenähten ein wesentlich verbessertes Verhalten zeigt.

Die weitere Verarbeitung der doppelseitig mit Linsenraster und Motivraster beprägten Folie kann auf unterschiedliche Art und Weise erfolgen. Beispielsweise kann das Motivraster vollflächig metallisiert werden, oder das Motivraster kann schräg bedampft werden und es kann anschließend eine flächige Aufbringung einer Farbschicht auf die teilmetallisierten Flächen erfolgen, oder das geprägte Motivraster kann durch vollflächiges Aufbringen von Farbschichten und anschließendem Abwischen eingefärbt werden.

### Beispiel 9: Präge- oder Druckzylinder ohne Nahtstellen

Nahtlose Zylinder zur Anwendung in Präge- oder Druckmaschinen als solche sind Stand der Technik und beispielsweise aus den Druckschriften WO 2005/036216 A2 oder DE 10126264 A1 bekannt. Allerdings fehlt bisher eine Lehre, wie solche Zylinder zu gestalten sind, um den speziellen Anforderungen bei Moire-Vergrößerungsanordnungen zu genügen.

Bei einer bevorzugten Moiré-Vergrößerungsanordnung wird ein Linsenraster auf einer Seite einer Folie angebracht und ein dazu passendes Motivraster an der anderen Seite der Folie. Dabei werden Präge- bzw. Druckzylinder beispielsweise nach den im Stand der Technik beschriebenen Verfahren bebildert, wobei das Design gemäß der oben aufgezeigten erfindungsgemäßen Berechnung unter Verwendung der Beziehungen (1) bis (8) ausgeführt wird.

Derartige Zylinder können beispielsweise wie folgt hergestellt werden.

### 9.1 Linsenraster-Zylinder:

In einen metall-, keramik- oder kunststoffbeschichteten Zylinder werden durch Laserablation, insbesondere durch Materialabtragung mithilfe eines computergesteuerten Lasers, muldenförmige gitterartig angeordnete Vertiefungen erzeugt, die als Präge- oder Druckformen für ein Linsenraster dienen. Dabei erfolgt die Programmierung der Laservorschubsteuerung erfindungsgemäß unter Verwendung der Beziehungen (1) bis (8), so dass auf dem Zylinder ein nahtloses unterbrechungsfreies Muster entsteht.

### 9. 2 Motivraster-Zylinder :

In einen metall-, keramik- oder kunststoffbeschichteten Zylinder werden durch Laserablation, insbesondere durch Materialabtragung mithilfe eines computergesteuerten Lasers, gitterartig angeordnete vertiefte Motive oder reliefartige erhabene Motive in vertiefter Umgebung eingebracht, die als Präge- oder Druckformen für ein Motivraster dienen. Dabei erfolgt die Programmierung der Laservorschubsteuerung erfindungsgemäß unter Verwendung der Beziehungen (1) bis (8), so dass auf dem Zylinder ein nahtloses unterbrechungsfreies Muster entsteht.

Mithilfe dieser Prägezylinder werden in prägbare Lackschichten, beispielsweise thermoplastischen Lack oder UV-Lack, auf Vorder- und Rückseite einer Folie zueinander gehörige Linsenraster und Motivraster eingeprägt. Zur Kontrasterhöhung kann das Motivraster eingefärbt werden, wie bei Beispiel 7 beschrieben.

Erfindungsgemäß stehen Linsenraster, Motivraster und Zylinderumfänge in den durch die Gleichungen (1) bis (8) gegebenen Beziehungen, so dass man Moiré-Vergrößerungsanordnungen erhält, die ein vergrößertes und bewegtes Motiv aufweisen, und die darüber hinaus bei Rollenmaterial in der Periodizität keine Unstetigkeiten zeigen.

Es ist anzumerken, dass die Zylinderumfänge von Linsen- und Motivzylinder gleich oder unterschiedlich sein können, die Berechnung mithilfe der Beziehungen (1) bis (8) liefert auch im letzteren Fall die gewünschten Ergebnisse hinsichtlich Vergrößerung und Bewegungsverhalten der Moire-Vergrößerungsanordnung bei unterbrechungsfreiem Muster.

Die weitere Verarbeitung der doppelseitig mit Linsenraster und Motivraster beprägten Folie kann auf die bei Beispiel 7 geschilderten Arten erfolgen. Ebenso können die erwähnten Linsenraster- und Motivraster-Zylinder als Druckformen verwendet werden. Dies bietet sich besonders für die Motivraster-Zylinder an.

Ein besonders bevorzugtes Herstellungsverfahren erhält man, wenn in eine prägbare Lackschicht, beispielsweise einen thermoplastischen Lack oder UV-Lack, einer Folie ein Linsenraster mittels Prägung eingebracht wird, und das dazugehörige Motivraster auf die gegenüberliegende Seite der Folie mittels klassischer Druckverfahren aufgebracht wird.

## Patentansprüche

1. Verfahren zum Herstellen von Endlosmaterial für Sicherheitselemente (12; 16) mit mikrooptischen Moiré-Vergrößerungsanordnungen, die ein Motivraster aus einer Vielzahl von Mikromotivelementen (28)und ein Fokussierelementraster aus einer Vielzahl von Mikrofokussierelementen (22) zur moire-vergrößerten Betrachtung der Mikromotivelemente (28) aufweisen, bei dem
a) ein Motivraster aus einer zumindest lokal periodischen Anordnung von Mikromotivelementen (28) in Form eines ersten zweidimensionalen Gitters bereitgestellt wird,
b) ein Fokussierelementraster aus einer zumindest lokal periodischen Anordnung einer Vielzahl von Mikrofokussierelementen (22) in Form eines zweiten zweidimensionalen Gitters bereitgestellt wird,
- wobei das erste und/ oder zweite Gitter eine hexagonale Gittersymmetrie oder die Symmetrie eines Parallelogramm-Gitters aufweist und zusätzlich zu der Orientierung der Gittervektoren zueinander auch durch eine fixierte Orientierung des Gitters zu dem Endlosmaterial, insbesondere zu dessen Längsachse, bestimmt ist, und wobei als erstes und/oder zweites Gitter jedes Gitter aus der Klasse von zweidimensionalen Bravais-Gittern mit hexagonaler Symmetrie oder der Symmetrie eines Parallelogramm-Gitters mit einer fixen Orientierung von 0-360° auswählbar ist,
c) ein Rapport des Motivrasters und/oder des Fokussierelementrasters auf dem Endlosmaterial vorgegeben wird,
d) geprüft wird, ob sich das Gitter des Motivrasters und/oder das Gitter des Fokussierelementrasters in dem vorgegebenen Rapport periodisch wiederholt, und falls dies nicht der Fall ist, eine lineare Transformation ermittelt wird, die das erste und/ oder das zweite Gitter so verzerrt, dass sich das verzerrte Gitter in dem vorgegebenen Rapport periodisch wiederholt, und
e) für die weitere Herstellung des Endlosmaterials das Motivraster bzw. das Fokussierelementraster durch das durch die ermittelte lineare Transformation verzerrte Motivraster bzw. das durch die ermittelte lineare Transformation verzerrte Fokussierelementraster ersetzt wird,
wobei in Schritt c) ein Rapport q entlang der endlosen Längsrichtung des Endlosmaterials vorgegeben wird, und
wobei in Schritt d) ein Gitterpunkt P des ersten und/ oder des zweiten Gitters ausgewählt wird, der in der Nähe des Endpunkts Q des durch den Längsrichtungs-Rapport gegebenen Vektors $\left(\begin{matrix}0 \\ q\end{matrix}\right)$ liegt, und eine lineare Transformation V ermittelt wird, die P auf Q abbildet.

2. Verfahren nach Anspruch 1, **dadurch gekennzeichnet, dass** als in der Nähe des Endpunkts Q liegender Gitterpunkt ein Gitterpunkt P gewählt wird, dessen Abstand von Q entlang des Gittervektors oder der beiden Gittervektoren jeweils weniger als 10 Gitterperioden, bevorzugt weniger als 5, besonders bevorzugt weniger als 2 und insbesondere weniger als eine Gitterperiode beträgt, oder dass der dem Endpunkt Q nächstliegende Gitterpunkt als Gitterpunkt P gewählt wird.

3. Verfahren nach Anspruch 1 oder 2, **dadurch gekennzeichnet, dass** die lineare Transformation V unter Verwendung der Beziehung $V = \left(\begin{matrix}{b}_{x} & 0 \\ {b}_{y} & q\end{matrix}\right) ⋅ {\left(\begin{matrix}{a}_{x} & {p}_{x} \\ {a}_{y} & {p}_{y}\end{matrix}\right)}^{- 1}$ berechnet wird, wobei $\left(\begin{matrix}{p}_{x} \\ {p}_{y}\end{matrix}\right)$ und $\left(\begin{matrix}0 \\ q\end{matrix}\right)$ die Koordinatenvektoren des Gitterpunkts P bzw. des Endpunkts Q und $\vec{b} = \left(\begin{matrix}{b}_{x} \\ {b}_{y}\end{matrix}\right)$ und $\vec{a} = \left(\begin{matrix}{a}_{x} \\ {a}_{y}\end{matrix}\right)$ beliebige Vektoren darstellen.

4. Verfahren nach wenigstens einem der Ansprüche 1 bis 3, **dadurch gekennzeichnet, dass** die lineare Transformation V unter Verwendung der Beziehung $V = \left(\begin{matrix}1 & 0 \\ 0 & q\end{matrix}\right) ⋅ {\left(\begin{matrix}1 & {p}_{x} \\ 0 & {p}_{y}\end{matrix}\right)}^{- 1} = \left(\begin{matrix}1 & - {p}_{x} / {p}_{y} \\ 0 & q / {p}_{y}\end{matrix}\right)$ berechnet wird, wobei $\left(\begin{matrix}{p}_{x} \\ {p}_{y}\end{matrix}\right)$ und $\left(\begin{matrix}0 \\ q\end{matrix}\right)$ die Koordinatenvektoren des Gitterpunkts P bzw. des Endpunkts Q darstellen.

5. Verfahren nach Anspruch 1, bei dem
in Schritt c) ein Rapport q entlang der endlosen Längsrichtung des Endlosmaterials vorgegeben wird, und ein Rapport b entlang der Querrichtung des Endlosmaterials vorgegeben wird,
und in Schritt d)
- ein Gitterpunkt P des ersten und/oder des zweiten Gitters ausgewählt wird, der in der Nähe des Endpunkts Q des durch den Längsrichtungs-Rapport gegebenen Vektors $\left(\begin{matrix}0 \\ q\end{matrix}\right)$ liegt,
- ein Gitterpunkt A des ersten und/oder des zweiten Gitters ausgewählt wird, der in der Nähe des Endpunkts B des durch den Querrichtungs-Rappört gegebenen Vektors $\left(\begin{matrix}b \\ 0\end{matrix}\right)$ liegt, und
- eine lineare Transformation V ermittelt wird, die P auf Q und A auf B abbildet.

6. Verfahren nach Anspruch 5, **dadurch gekennzeichnet, dass** das Endlosmaterial in einem späteren Verfahrensschritt in parallele Längsstreifen geschnitten wird, und der Querrichtungs-Rapport b durch die Breite dieser Längsstreifen gegeben ist.

7. Verfahren nach Anspruch 5 oder 6, **dadurch gekennzeichnet, dass** bevorzugt als in der Nähe der Endpunkte Q und B liegende Gitterpunkte solche Gitterpunkte P bzw. A gewählt werden, deren Abstände von Q bzw. B entlang des Gittervektors oder der beiden Gittervektoren jeweils weniger als 10 Gitterperioden, bevorzugt weniger als 5, besonders bevorzugt weniger als 2 und insbesondere weniger als eine Gitterperiode betragen.

8. Verfahren nach Anspruch 7, **dadurch gekennzeichnet, dass** der dem Endpunkt Q nächstliegende Gitterpunkt als Gitterpunkt P und der dem Endpunkt B nächstliegende Gitterpunkt als Gitterpunkt A gewählt wird, wobei bevorzugt die lineare Transformation V unter Verwendung der Beziehung $V = \left(\begin{matrix}b & 0 \\ 0 & q\end{matrix}\right) ⋅ {\left(\begin{matrix}{a}_{x} & {p}_{x} \\ {a}_{y} & {p}_{y}\end{matrix}\right)}^{- 1}$ berechnet wird, wobei $\left(\begin{matrix}{p}_{x} \\ {p}_{y}\end{matrix}\right)$ und $\left(\begin{matrix}0 \\ q\end{matrix}\right)$ die Koordinatenvektoren des Gitterpunkts P bzw. des Endpunkts Q darstellen, und $\left(\begin{matrix}{a}_{x} \\ {a}_{y}\end{matrix}\right)$ und $\left(\begin{matrix}b \\ 0\end{matrix}\right)$ die Koordinatenvektoren des Gitterpunkts A bzw. des Endpunkts B darstellen.

9. Verfahren nach wenigstens einem der Ansprüche 1 bis 8, **dadurch gekennzeichnet, dass** das erste und zweite Gitter zweidimensionale Bravais-Gitter sind, wobei bevorzugt
- ein gewünschtes, bei Betrachtung zu sehendes Bild mit einem oder mehreren Moire-Bildelementen festgelegt wird, wobei die Anordnung von vergrößerten Moiré-Bildelementen in Form eines zweidimensionalen Bravais-Gitters, dessen Gitterzellen durch Vektoren *̅t̅*̅₁ und *̅t̅*̅₂ gegeben sind, gewählt werden,
- das Fokussierelementraster in Schritt b) als eine Anordnung von Mikrofokussierelementen (22) in Form eines zweidimensionalen Bravais-Gitters, dessen Gitterzellen durch Vektoren *̅w̅*̅₁ und *̅w̅*̅₂ gegeben sind, bereitgestellt wird, und
- in Schritt a) das Motivraster mit den Mikromotivelementen (28) unter Verwendung der Beziehungen ${U}^{↔} = {W}^{↔} ⋅ {\left({T}^{↔} + {W}^{↔}\right)}^{- 1} ⋅ {T}^{↔}$ und $\vec{r} = {W}^{↔} ⋅ {\left({T}^{↔} + {W}^{↔}\right)}^{- 1} ⋅ \vec{R} + {\vec{r}}_{0}$ berechnet wird, wobei $\vec{R} = \left(\begin{matrix}X \\ Y\end{matrix}\right)$ einen Bildpunkt des gewünschten Bilds, $\vec{r} = \left(\begin{matrix}x \\ y\end{matrix}\right)$ einen Bildpunkt des Motivrasters, ${\vec{r}}_{0} = \left(\begin{matrix}{x}_{0} \\ {y}_{0}\end{matrix}\right)$ eine Verschiebung zwischen der Anordnung von Mikrofokussierelementen (22) und der Anordnung von Mikromotivelementen (28) darstellt, und die Matrizen *T̅, W̅* und *̅U̅*̅ durch ${T}^{↔} = \left(\begin{matrix}{t}_{11} & {t}_{12} \\ {t}_{21} & {t}_{22}\end{matrix}\right) ,$ ${W}^{↔} = \left(\begin{matrix}{w}_{11} & {w}_{12} \\ {w}_{21} & {w}_{22}\end{matrix}\right)$ bzw. ${U}^{↔} = \left(\begin{matrix}{u}_{11} & {u}_{12} \\ {u}_{21} & {u}_{22}\end{matrix}\right)$ gegeben sind, wobei t₁ᵢ, t₂ᵢ, u₁ᵢ, u₂ᵢ bzw. w₁ᵢ, w₂ᵢ die Komponenten der Gitterzellenvektoren *t̅ᵢ*, *̅u̅*̅ᵢ und *w̅ᵢ*, mit i =1, 2 darstellen.

10. Verfahren nach Anspruch 9, **dadurch gekennzeichnet, dass**
- ein gewünschtes, bei Betrachtung zu sehendes Bild mit einem oder mehreren Moire-Bildelementen festgelegt wird,
- das Fokussierelementraster in Schritt b) als eine Anordnung von Mikrofokussierelementen (22) in Form eines zweidimensionalen Bravais-Gitters, dessen Gitterzellen durch Vektoren *̅w̅*̅₁ und *̅w̅*̅₂ gegeben sind, bereitgestellt wird,
- eine gewünschte Bewegung des zu sehenden Bildes beim seitlichen Kippen und beim vor-rückwärtigen Kippen der Moire-Vergrößerungsanordnung festgelegt wird, wobei die gewünschte Bewegung in Form der Matrixelemente einer Transformationsmatrix *̅A̅*̅ vorgegeben wird, und
- in Schritt a) das Motivraster mit den Mikromotivelementen (28) unter Verwendung der Beziehungen ${U}^{↔} = {\left({I}^{↔} + {{A}^{↔}}^{- 1}\right)}^{- 1} ⋅ {W}^{↔}$ und $\vec{r} = {{A}^{↔}}^{- 1} ⋅ \vec{R} + {\vec{r}}_{0}$ berechnet wird, wobei $\vec{R} = \left(\begin{matrix}X \\ Y\end{matrix}\right)$ einen Bildpunkt des gewünschten Bilds, $\vec{r} = \left(\begin{matrix}x \\ y\end{matrix}\right)$ einen Bildpunkt des Motivbilds, ${\vec{r}}_{0} = \left(\begin{matrix}{x}_{0} \\ {y}_{0}\end{matrix}\right)$ eine Verschiebung zwischen der Anordnung von Mikrofokussierelementen (22) und der Anordnung von Mikromotivelementen (28) darstellt, und die Matrizen *̅A̅*̅, *̅W̅*̅ und *̅U̅*̅ durch ${A}^{↔} = \left(\begin{matrix}{a}_{11} & {a}_{12} \\ {a}_{21} & {a}_{22}\end{matrix}\right) ,$ ${W}^{↔} = \left(\begin{matrix}{w}_{11} & {w}_{12} \\ {w}_{21} & {w}_{22}\end{matrix}\right)$ bzw. ${U}^{↔} = \left(\begin{matrix}{u}_{11} & {u}_{12} \\ {u}_{21} & {u}_{22}\end{matrix}\right)$ gegeben sind, wobei u₁ᵢ, u₂ᵢ bzw. w₁ᵢ, w₂ᵢ die Komponenten der Gitterzellenvektoren *u̅ᵢ* und *̅w̅*̅ᵢ, mit i=1,2 darstellen.

11. Verfahren nach wenigstens einem der Ansprüche 1 bis 10, **dadurch gekennzeichnet, dass** das Motivraster und das Fokussierelementraster an gegenüberliegenden Flächen einer optischen Abstandsschicht angeordnet werden, und/oder dass der Schritt e) das Versehen eines Druck- oder Prägezylinders (34) mit dem verzerrten Fokussierelementraster umfasst, und/ oder dass der Schritt e) das Versehen eines Druck- oder Prägezylinders (34) mit dem verzerrten Motivraster umfasst.

12. Endlosmaterial für Sicherheitselemente (12; 16) für Sicherheitspapiere, Wertdokumente und dergleichen, herstellbar nach einem der Ansprüche 1 bis 11, mit mikrooptischen Moire-Vergrößerungsanordnungen, die
- ein Motivraster aus einer zumindest lokal periodischen Anordnung von Mikromotivelementen (28) in Form eines ersten zweidimensionalen Bravais-Gitters,
- ein Fokussierelementraster aus einer zumindest lokal periodischen Anordnung einer Mehrzahl von Mikrofokussierelementen (22) in Form eines zweiten zweidimensionalen Bravais-Gitters zur moire-vergrößerten Betrachtung der Mikromotivelemente aufweisen,
- wobei das erste und/ oder zweite Bravais-Gitter eine hexagonale Gittersymmetrie oder die Symmetrie eines Parallelogrammgitters aufweist und zusätzlich zu der Orientierung der Gittervektoren zueinander auch durch eine fixierte Orientierung des Gitters zu dem Endlosmaterial, insbesondere zu dessen Längsachse, bestimmt ist, wobei in der fixierten Orientierung keiner der beiden Gittervektoren des zweidimensionalen Bravais-Gitters parallel zur Längsachse des Endlosmaterials ist, und
- wobei das Motivraster und das Fokussierelementraster mit einem vorgegebenen Rapport lückenlos und versatzfrei auf dem Endlosmaterial angeordnet sind, und
- wobei das Motivraster und das Fokussierelementraster auf einer Länge von 10 Metern oder mehr, bevorzugt auf einer Länge von 100 Metern oder mehr, und besonders bevorzugt auf einer Länge von 1000 Metern oder mehr, mit dem vorgegebenen Rapport lückenlos und versatzfrei auf dem Endlosmaterial angeordnet sind.

13. Verfahren zum Herstellen eines Sicherheitselements (12; 16) für Sicherheitspapiere, Wertdokumente und dergleichen, bei dem ein Endlosmaterial nach einem der Ansprüche 1 bis 11 hergestellt und in der gewünschten Form des Sicherheitselements (12; 16) geschnitten wird, wobei das Endlosmaterial bevorzugt in Längsstreifen gleicher Breite und mit identischer Anordnung der mikrooptischen Moiré-Vergrößerungsanordnungen geschnitten wird.

14. Verfahren zur Herstellung eines Druck- oder Prägezylinders (34) für die Erzeugung des Fokussierelementrasters in dem Herstellungsverfahren der Ansprüche 1 bis 11, bei dem
- ein Fokussierelementraster aus einer zumindest lokal periodischen Anordnung einer Vielzahl von Mikrofokussierelementen (22) in Form eines zweidimensionalen Gitters sowie der Umfang q des fertigen Druck- oder Prägezylinders (34) vorgegeben wird,
- wobei das Gitter eine hexagonale Gittersymmetrie oder die Symmetrie eines Parallelogramm-Gitters aufweist und zusätzlich zu der Orientierung der Gittervektoren zueinander auch durch eine fixierte Orientierung des Gitters zu einer Mantelfläche des Druck- oder Prägezylinders, insbesondere zu deren Umfangrichtung, bestimmt ist, und wobei als Gitter jedes Gitter aus der Klasse von zweidimensionalen Bravais-Gittern mit hexagonaler Symmetrie oder der Symmetrie eines Parallelogramm-Gitters mit einer fixen Orientierung von 0-360° auswählbar ist,
- das Gitter des Fokussierelementrasters mittels einer linearen Transformation so verzerrt wird, dass sich das verzerrte Gitter im Rapport des vorgegebenen Umfangs q periodisch wiederholt, wozu ein Gitterpunkt P des Gitters des Fokussierelementrasters ausgewählt wird, der in der Nähe des Endpunkts Q des durch den Umfang des fertigen Druck- oder Prägezylinders (34) gegebenen Vektors $\left(\begin{matrix}0 \\ q\end{matrix}\right)$ liegt, und eine lineare Transformation V ermittelt wird, die P auf Q abbildet, und
- ein Druck- oder Prägezylinder mit dem verzerrten Fokussierelementraster versehen wird.

15. Verfahren zur Herstellung eines Druck- oder Prägezylinders (34) für die Erzeugung des Motivrasters in dem Herstellungsverfahren der Ansprüche 1 bis 11, bei dem
- ein Motivraster aus einer zumindest lokal periodischen Anordnung einer Mehrzahl von Mikromotivelementen (28) in Form eines zweidimensionalen Gitters sowie der Umfang q des fertigen Druck- oder Prägezylinders (34) vorgegeben wird,
- wobei das Gitter eine hexagonale Gittersymmetrie oder die Symmetrie eines Parallelogramm-Gitters aufweist und zusätzlich zu der Orientierung der Gittervektoren zueinander auch durch eine fixierte Orientierung des Gitters zu einer Mantelfläche des Druck- oder Prägezylinders, insbesondere zu deren Umfangrichtung, bestimmt ist, und wobei als Gitter jedes Gitter aus der Klasse von zweidimensionalen Bravais-Gittern mit hexagonaler Symmetrie oder der Symmetrie eines Parallelogramm-Gitters mit einer fixen Orientierung von 0-360° auswählbar ist,
- das Motivraster mittels einer linearen Transformation so verzerrt wird, dass sich das verzerrte Motivraster im Rapport des vorgegebenen Umfangs q periodisch wiederholt, wozu ein Gitterpunkt P des Motivrasters ausgewählt wird, der in der Nähe des Endpunkts Q des durch den Umfang des fertigen Druck- oder Prägezylinders (34) gegebenen Vektors $\left(\begin{matrix}0 \\ q\end{matrix}\right)$ liegt, und eine lineare Transformation V ermittelt wird, die P auf Q abbildet, und
- ein Druck- oder Prägezylinder (34) mit dem verzerrten Motivraster versehen wird.

## Claims

1. A method for manufacturing endless material for security elements (12; 16) having micro-optical moiré magnification arrangements that exhibit a motif grid composed of a plurality of micromotif elements (28) and a focusing element grid composed of a plurality of microfocusing elements (22) for moiré-magnified viewing of the micromotif elements (28), in which
a) a motif grid composed of an at least locally periodic arrangement of micromotif elements (28) in the form of a first two-dimensional lattice is provided,
b) a focusing element grid composed of an at least locally periodic arrangement of a plurality of microfocusing elements (22) in the form of a second two-dimensional lattice is provided,
- wherein the first and/or second lattice exhibits a hexagonal lattice symmetry or the symmetry of a parallelogram lattice, and is, in addition to the orientation of the lattice vectors with respect to each other, determined by a fixed orientation of the lattice to the endless material, especially to the longitudinal axis thereof, and wherein each lattice from the class of two-dimensional Bravais lattices with hexagonal lattice symmetry or the symmetry of a parallelogram lattice having a fixed orientation from 0-360° is selectable as the first and/ or second lattice,
c) a pattern repeat of the motif grid and/or of the focusing element grid on the endless material is specified,
d) it is checked whether the lattice of the motif grid and/or the lattice of the focusing element grid repeats periodically in the specified pattern repeat, and if this is not the case, a linear transformation is determined that distorts the first and/or the second lattice such that it repeats periodically in the specified pattern repeat, and
e) for the further manufacture of the endless material, the motif grid or the focusing element grid is replaced by the motif grid that is distorted by the determined linear transformation, or the focusing element grid that is distorted by the determined linear transformation,
wherein in step c), a pattern repeat q along the endless longitudinal direction of the endless material is specified, and
wherein in step d), a lattice point P of the first and/or the second lattice is selected that lies near the endpoint Q of the vector $\left(\begin{matrix}0 \\ q\end{matrix}\right)$ given by the longitudinal pattern repeat, and a linear transformation V is determined that maps P to Q.

2. The method according to claim 1, **characterized in that,** as the lattice point lying near the endpoint Q, a lattice point P is chosen whose distance from Q along the lattice vector or both lattice vectors is in each case less than 10 lattice periods, preferably less than 5, particularly preferably less than 2 and especially less than one lattice period, or that the lattice point closest to the endpoint Q is chosen as the lattice point P.

3. The method according to claims 1 or 2, **characterized in that** the linear transformation V is calculated using the relationship $V = \left(\begin{matrix}{b}_{x} & 0 \\ {b}_{y} & q\end{matrix}\right) ⋅ {\left(\begin{matrix}{a}_{x} & {p}_{x} \\ {a}_{y} & {p}_{y}\end{matrix}\right)}^{- 1} ,$ wherein $\left(\begin{matrix}{p}_{x} \\ {p}_{y}\end{matrix}\right)$ and $\left(\begin{matrix}0 \\ q\end{matrix}\right)$ represent the coordinate vectors of the lattice point P and the endpoint Q, and $\vec{b} = \left(\begin{matrix}{b}_{x} \\ {b}_{y}\end{matrix}\right)$ and $\vec{a} = \left(\begin{matrix}{a}_{x} \\ {a}_{y}\end{matrix}\right)$ arbitrary vectors.

4. The method according to at least one of claims 1 to 3, **characterized in that** the linear transformation V is calculated using the relationship $V = \left(\begin{matrix}1 & 0 \\ 0 & q\end{matrix}\right) ⋅ {\left(\begin{matrix}1 & {p}_{x} \\ 0 & {p}_{y}\end{matrix}\right)}^{- 1} = \left(\begin{matrix}1 & - {p}_{x} / {p}_{y} \\ 0 & q / {p}_{y}\end{matrix}\right) ,$ wherein $\left(\begin{matrix}{p}_{x} \\ {p}_{y}\end{matrix}\right)$ and $\left(\begin{matrix}0 \\ q\end{matrix}\right)$ represent the coordinate vectors of the lattice point P and the endpoint Q.

5. The method according to claim 1, wherein
in step c), a pattern repeat q along the endless longitudinal direction of the endless material is specified and a pattern repeat b along the transverse direction of the endless material is specified, and
in step d)
- a lattice point P of the first and/or the second lattice is selected that lies near the endpoint Q of the vector $\left(\begin{matrix}0 \\ q\end{matrix}\right)$ given by the longitudinal pattern repeat,
- a lattice point A of the first and/or the second lattice is selected that lies near the endpoint B of the vector $\left(\begin{matrix}b \\ 0\end{matrix}\right)$ given by the transverse pattern repeat, and
- a linear transformation V is determined that maps P to Q and A to B.

6. The method according to claim 5, **characterized in that,** in a later method step, the endless material is cut into parallel longitudinal strips, and the transverse pattern repeat b is given by the width of these longitudinal strips.

7. The method according to claim 5 or 6, **characterized in that,** as the lattice points lying near the endpoints Q and B, such lattice points P and A are chosen whose distances from Q and B along the lattice vector or both lattice vectors is in each case less than 10 lattice periods, preferably less than 5, particularly preferably less than 2 and especially less than one lattice period.

8. The method according to claim 7, **characterized in that** the lattice point closest to the endpoint Q is chosen as the lattice point P, and the lattice point closest to the endpoint B as the lattice point A, wherein preferably the linear transformation V is calculated using the relationship $V = \left(\begin{matrix}b & 0 \\ b & q\end{matrix}\right) ⋅ {\left(\begin{matrix}{a}_{x} & {p}_{x} \\ {a}_{y} & {p}_{y}\end{matrix}\right)}^{- 1} ,$ wherein $\left(\begin{matrix}{p}_{x} \\ p y\end{matrix}\right)$ and $\left(\begin{matrix}0 \\ q\end{matrix}\right)$ represent the coordinate vectors of the lattice point P and the endpoint Q, and $\left(\begin{matrix}{a}_{x} \\ {a}_{y}\end{matrix}\right)$ and $\left(\begin{matrix}b \\ 0\end{matrix}\right)$ the coordinate vectors of the lattice point A and the endpoint B.

9. The method according to a least one of claims 1 to 8, **characterized in that** the first and second lattice are two-dimensional Bravais lattices, wherein preferably
- a desired image that is visible when viewed and has one or more moire image elements is defined, the arrangement of magnified moiré image elements being chosen in the form of a two-dimensional Bravais lattice whose lattice cells are given by vectors *̅t̅*̅₁ and *̅t̅*̅₂,
- the focusing element grid in step b) is provided as an arrangement of microfocusing elements in the form of a two-dimensional Bravais lattice whose lattice cells are given by vectors *̅w̅*̅₁ and *̅w̅*̅₂, and
- in step a), the motif grid having the micromotif elements is calculated using the relationships ${U}^{↔} = {W}^{↔} ⋅ {\left({T}^{↔} + {W}^{↔}\right)}^{- 1} ⋅ {T}^{↔}$ and $\vec{r} = {W}^{↔} ⋅ {\left({T}^{↔} + {W}^{↔}\right)}^{- 1} ⋅ \vec{R} + {\vec{r}}_{0} ,$ wherein $\vec{R} = \left(\begin{matrix}X \\ Y\end{matrix}\right)$ represents an image point of the desired image, $\vec{r} = \left(\begin{matrix}x \\ y\end{matrix}\right)$ an image point of the motif grid, ${\vec{r}}_{0} = \left(\begin{matrix}{x}_{0} \\ {y}_{0}\end{matrix}\right)$ a displacement between the arrangement of microfocusing elements and the arrangement of micromotif elements, and the matrices *T̅, W̅* and *̅U̅*̅ are given by ${T}^{↔} = \left(\begin{matrix}{t}_{11} & {t}_{12} \\ {t}_{21} & {t}_{22}\end{matrix}\right) ,$ ${W}^{↔} = \left(\begin{matrix}{w}_{11} & {w}_{12} \\ {w}_{21} & {w}_{22}\end{matrix}\right)$ and ${U}^{↔} = \left(\begin{matrix}{u}_{11} & {u}_{12} \\ {u}_{21} & {u}_{22}\end{matrix}\right) ,$ with t₁ᵢ, t₂ᵢ, u₁ᵢ, u₂ᵢ and w₁ᵢ, w₂ᵢ representing the components of the lattice cell vectors *t̅ᵢ*, *u̅ᵢ* and *w̅ᵢ*, where i=1, 2.

10. The method according to claim 9, **characterized in that**
- a desired image that is visible when viewed and has one or more moiré image elements is defined,
- the focusing element grid in step b) is provided as an arrangement of microfocusing elements in the form of a two-dimensional Bravais lattice whose lattice cells are given by vectors *̅w̅*̅₁ and *̅w̅*̅₂,
- a desired movement of the visible image when the moiré magnification arrangement is tilted laterally and when tilted forward and back is defined, the desired movement being specified in the form of the matrix elements of a transformation matrix *̅A̅*̅, and
- in step a), the motif grid having the micromotif elements is calculated using the relationships ${U}^{↔} = {\left({I}^{↔} + {{A}^{↔}}^{- 1}\right)}^{- 1} ⋅ {W}^{↔}$ and $\vec{r} = {{A}^{↔}}^{- 1} ⋅ \vec{R} + {\vec{r}}_{0} ,$ wherein $\vec{R} = \left(\begin{matrix}X \\ Y\end{matrix}\right)$ represents an image point of the desired image, $\vec{r} = \left(\begin{matrix}x \\ y\end{matrix}\right)$ an image point of the motif image, ${\vec{r}}_{0} = \left(\begin{matrix}{x}_{0} \\ {y}_{0}\end{matrix}\right)$ a displacement between the arrangement of microfocusing elements and the arrangement of micromotif elements, and the matrices *A̅, W̅* and *̅U̅*̅ are given by ${A}^{↔} = \left(\begin{matrix}{a}_{11} & {a}_{12} \\ {a}_{21} & {a}_{22}\end{matrix}\right) ,$ ${W}^{↔} = \left(\begin{matrix}{w}_{11} & {w}_{12} \\ {w}_{21} & {w}_{22}\end{matrix}\right)$ and ${U}^{↔} = \left(\begin{matrix}{u}_{11} & {u}_{12} \\ {u}_{21} & {u}_{22}\end{matrix}\right) ,$ with u₁ᵢ, u₂ᵢ and w₁ᵢ, w₂ᵢ representing the components of the lattice cell vectors *u̅ᵢ* and *w̅ᵢ*, where i=1,2.

11. The method according to at least one of claims 1 to 10, **characterized in that** the motif grid and the focusing element grid are arranged at opposing surfaces of an optical spacing layer, and/or that step e) comprises providing an impression or embossing cylinder (34) with the distorted focusing element grid, and/or that step e) comprises providing an impression or embossing cylinder (34) with the distorted motif grid.

12. An endless material for security elements for security papers, value documents and the like, manufacturable according to one of claims 1 to 11, having micro-optical moiré magnification arrangements that
- exhibit a motif grid composed of an at least locally periodic arrangement of micromotif elements (28) in the form of a first two-dimensional Bravais lattice,
- exhibit a focusing element grid composed of an at least locally periodic arrangement of a plurality of microfocusing elements (22) in the form of a second two-dimensional Bravais lattice for moiré-magnified viewing of the micromotif elements,
- wherein the first and/or second Bravais lattice exhibits a hexagonal lattice symmetry or the symmetry of a parallelogram lattice, and is, in addition to the orientation of the lattice vectors with respect to each other also determined by a fixed orientation of the lattice to the endless material, especially to the longitudinal axis thereof, and wherein in the fixed orientation none of the two lattice vectors of the two-dimensional Bravais lattice is parallel to the longitudinal axis of the endless material,
- the motif grid and the focusing element grid being arranged on the endless material, gaplessly and free of misalignment, with a specified pattern repeat, and
- wherein the motif grid and the focusing element grid are arranged on the endless material, gaplessly and free of misalignment, with the specified pattern repeat, on a length of 10 meters or more, preferably on a length of 100 meters or more, and particularly preferably on a length of 1,000 meters or more.

13. A method for manufacturing a security element (12; 16) for security papers, value documents and the like, in which an endless material according to one of claims 1 to 11 is manufactured and cut in the desired shape of the security element (12; 16), wherein the endless material is preferably cut into longitudinal strips of equal width and having an identical arrangement of the micro-optical moiré magnification arrangements.

14. A method for manufacturing an impression or embossing cylinder (34) for producing the focusing element grid in the manufacturing method of claims 1 to 11, in which
- a focusing element grid composed of an at least locally periodic arrangement of a plurality of microfocusing elements (22) in the form of a two-dimensional lattice, as well as the circumference q of the finished impression or embossing cylinder (34), is specified,
- wherein the lattice exhibits a hexagonal lattice symmetry or the symmetry of a parallelogram lattice, and is, in addition to the orientation of the lattice vector with respect to each other, determined by a fixed orientation of the lattice to a cylinder surface of the impression or embossing cylinder, especially to the circumferential direction thereof, and wherein each lattice from the class of two-dimensional Bravais lattices with hexagonal lattice symmetry or the symmetry of a parallelogram lattice having a fixed orientation from 0-360° is selectable as said lattice,
- the lattice of the focusing element grid is distorted by means of a linear transformation such that it repeats periodically in the pattern repeat of the specified circumference q, wherefore a lattice point P of the lattice of the focusing element grid is selected that lies near the endpoint Q of the vector $\left(\begin{matrix}0 \\ q\end{matrix}\right)$ given by the circumference of the finished impression or embossing cylinder (34), and a linear transformation V is determined that maps P to Q, and
- an impression or embossing cylinder is provided with the distorted focusing element grid.

15. A method for manufacturing an impression or embossing cylinder (34) for producing the motif grid in the manufacturing method of claims 1 to 11, in which
- a motif grid composed of an at least locally periodic arrangement of a plurality of micromotif elements (28) in the form of a two-dimensional lattice, as well as the circumference q of the finished impression or embossing cylinder (34), is specified,
- wherein the lattice exhibits a hexagonal lattice symmetry or the symmetry of a parallelogram lattice, and is, in addition to the orientation of the lattice vectors with respect to each other, determined by a fixed orientation of the lattice to a cylinder surface of the impression or embossing cylinder, especially to the circumferential direction thereof, and wherein each lattice from the class of two-dimensional Bravais lattices with hexagonal lattice symmetry or the symmetry of a parallelogram lattice having a fixed orientation from 0-360° is selectable as said lattice,
- the motif grid is distorted by means of a linear transformation such that it repeats periodically in the pattern repeat of the specified circumference q, wherefore a lattice point P of the motif grid is selected that lies near the endpoint Q of the vector $\left(\begin{matrix}0 \\ q\end{matrix}\right)$ given by the circumference of the finished impression or embossing cylinder (34), and a linear transformation V is determined that maps P to Q, and
- an impression or embossing cylinder is provided with the distorted motif grid.

## Revendications

1. Procédé pour la fabrication d'un matériau continu pour des éléments de sécurité (12 ; 16) avec des agencements d'agrandissement micro-optiques par effet de moiré qui présentent une grille de motifs en une pluralité d'éléments de micromotifs (28) et un grille d'éléments de focalisation en une pluralité d'éléments de microfocalisation (22) pour l'observation agrandie par effet de moiré des éléments de micromotifs (28), dans lequel
a) une grille de motifs en un agencement au moins localement périodique d'éléments de micromotifs (28) sous la forme d'un premier réseau bidimensionnel est mise à disposition,
b) une grille d'éléments de focalisation en un agencement au moins localement périodique d'une pluralité d'éléments de microfocalisation (22) sous la forme d'un deuxième réseau bidimensionnel est mise à disposition,
- dans lequel le premier et/ou deuxième réseau présente une symétrie de réseau hexagonale ou la symétrie d'un réseau parallélogrammique et est déterminé, en plus de l'orientation des vecteurs de réseau entre eux, également par une orientation fixée du réseau par rapport au matériau continu, en particulier par rapport à l'axe longitudinal de celui-ci, et dans lequel, en tant que premier réseau et/ou deuxième réseau, on peut sélectionner chaque réseau de la classe de réseaux de Bravais bidimenssionnels avec une symétrie hexagonale ou la symétrie d'un réseau parallélogrammique avec une orientation fixe de 0 - 360°,
c) un rapport de la grille de motifs et/ou la grille d'éléments de focalisation sur le matériau continu est prédéfini,
d) la vérification si le réseau de la grille de motifs et/ou le réseau de la grille d'éléments de focalisation se répète périodiquement dans le rapport prédéfini est réalisée, et si ce n'est pas le cas, une transformation linéaire est déterminée, laquelle déforme le premier et/ou le deuxième réseau de manière à ce que le réseau déformé se répète périodiquement dans le rapport prédéfini, et
e) pour la suite de la fabrication du matériau continu, la grille de motifs ou bien la grille d'éléments de focalisation est remplacée par la grille de motifs déformée par la transformation linéaire déterminée ou bien la grille d'éléments de focalisation déformée par la transformation linéaire déterminée,
dans lequel, à l'étape c), un rapport q le long de la direction longitudinale continue du matériau continu est prédéfini, et
dans lequel, à l'étape d), un point de réseau P du premier et/ou deuxième réseau est sélectionné, lequel se situe à proximité du point d'extrémité Q du vecteur $\left(\begin{matrix}0 \\ q\end{matrix}\right)$ donné par le rapport de direction longitudinale, et une transformation linéaire V est déterminée, laquelle applique P sur Q.

2. Procédé selon la revendication 1, **caractérisé en ce que**, en guise de point de réseau situé à proximité du point d'extrémité Q, un point de réseau P est sélectionné dont la distance par rapport à Q le long du vecteur de réseau ou des deux vecteurs de réseau comporte respectivement moins de 10 périodes de réseau, de préférence moins de 5, de manière particulièrement préférée moins de 2, et en particulier moins d'une période de réseau, ou **en ce que** le point de réseau situé le plus près du point d'extrémité Q est sélectionné en tant que point de réseau P.

3. Procédé selon la revendication 1 ou 2, **caractérisé en ce que** la transformation linéaire V est calculée en utilisant le rapport $V = \left(\begin{matrix}{b}_{x} & 0 \\ {b}_{y} & q\end{matrix}\right) ⋅ {\left(\begin{matrix}{a}_{x} & {p}_{x} \\ {a}_{y} & {p}_{y}\end{matrix}\right)}^{- 1} ,$ dans lequel $\left(\begin{matrix}{p}_{x} \\ {p}_{y}\end{matrix}\right)$ et $\left(\begin{matrix}0 \\ q\end{matrix}\right)$ représentent les vecteurs de coordonnées du point de réseau P ou du point d'extrémité Q et $\vec{b} = \left(\begin{matrix}{b}_{x} \\ {b}_{y}\end{matrix}\right)$ et $\vec{a} = \left(\begin{matrix}{a}_{x} \\ {a}_{y}\end{matrix}\right)$ représentent des vecteurs quelconques.

4. Procédé selon l'une au moins des revendications 1 à 3, **caractérisé en ce que** la transformation linéaire V est calculée en utilisant le rapport $V = \left(\begin{matrix}1 & 0 \\ 0 & q\end{matrix}\right) ⋅ {\left(\begin{matrix}1 & {p}_{x} \\ 0 & {p}_{y}\end{matrix}\right)}^{- 1} = \left(\begin{matrix}1 & - {p}_{x} / {p}_{y} \\ 0 & q / {p}_{y}\end{matrix}\right) ,$ dans lequel $\left(\begin{matrix}{p}_{x} \\ {p}_{y}\end{matrix}\right)$ et $\left(\begin{matrix}0 \\ q\end{matrix}\right)$ représentent les vecteurs de coordonnées du point de réseau P ou du point d'extrémité Q.

5. Procédé selon la revendication 1, dans lequel
à l'étape c), un rapport q le long de la direction longitudinale continue du matériau continu est prédéfini, et un rapport b le long de la direction transversale du matériau continu est prédéfini,
et à l'étape d)
- un point de réseau P du premier et/ou deuxième réseau est sélectionné, lequel se situe à proximité du point d'extrémité Q du vecteur $\left(\begin{matrix}0 \\ q\end{matrix}\right)$ donné par le rapport de direction longitudinale,
- un point de réseau A du premier et/ou deuxième réseau est sélectionné, lequel se situe à proximité du point d'extrémité B du vecteur $\left(\begin{matrix}b \\ 0\end{matrix}\right)$ donné par le rapport de direction transversale, et
- une transformation linéaire V est déterminée, laquelle applique P sur Q et A sur B.

6. Procédé selon la revendication 5, **caractérisé en ce que** le matériau continu est découpé en bandes longitudinales parallèles dans une étape ultérieure du procédé, et le rapport de direction transversale b est donné par la largeur de ces bandes longitudinales.

7. Procédé selon la revendication 5 ou 6, **caractérisé en ce que** l'on sélectionne de préférence, en tant que points de réseau situés à proximité des points d'extrémité Q et B, des points de réseau P ou bien A dont les distances par rapport à Q ou bien B le long du vecteur de réseau ou des deux vecteurs de réseau comportent de préférence respectivement moins de 10 périodes de réseau, de préférence moins de 5, de manière particulièrement préférée, moins de 2 et en particulier moins d'une période de réseau.

8. Procédé selon la revendication 7, **caractérisé en ce que** le point de réseau situé le plus près du point d'extrémité Q est sélectionné en tant que point de réseau P, et le point de réseau situé le plus près du point d'extrémité B est sélectionné en tant que point de réseau A, dans lequel la transformation linéaire V est de préférence calculée en utilisant le rapport $V = \left(\begin{matrix}b & 0 \\ 0 & q\end{matrix}\right) ⋅ {\left(\begin{matrix}{a}_{x} & {p}_{x} \\ {a}_{y} & {p}_{y}\end{matrix}\right)}^{- 1} ,$ dans lequel $\left(\begin{matrix}{p}_{x} \\ {p}_{y}\end{matrix}\right)$ et $\left(\begin{matrix}0 \\ q\end{matrix}\right)$ représentent les vecteurs de coordonnées du point de réseau P ou du point d'extrémité Q, et $\left(\begin{matrix}{a}_{x} \\ {a}_{y}\end{matrix}\right)$ et $\left(\begin{matrix}b \\ 0\end{matrix}\right)$ représentent les vecteurs de coordonnées du point de réseau A ou du point d'extrémité B.

9. Procédé selon l'une au moins des revendications 1 à 8, **caractérisé en ce que** les premier et deuxième réseaux sont des réseaux de Bravais bidimenssionnels, dans lequel de préférence
- une image souhaitée, à voir lors de l'observation, avec un ou plusieurs éléments d'image à effet de moiré est déterminée, dans lequel l'agencement d'éléments d'image agrandis par effet de moiré est sélectionné sous la forme d'un réseau de Bravais bidimensionnel dont les cellules de réseau sont données par des vecteurs ***̅t̅*̅₁** et ***̅t̅*̅₂,**
- la grille d'éléments de focalisation est mise à disposition à l'étape b) en tant qu'un agencement d'éléments de microfocalisation (22) sous la forme d'un réseau de Bravais bidimensionnel dont les cellules de réseau sont données par des vecteurs ***̅w̅*̅₁** et ***̅w̅*̅2,** et
- à l'étape a), on calcule la grille de motifs avec les éléments de micromotifs (28) en utilisant les rapports ${U}^{↔} = {W}^{↔} ⋅ {\left({T}^{↔} + {W}^{↔}\right)}^{- 1} ⋅ {T}^{↔}$ et $\vec{r} = {W}^{↔} ⋅ {\left({T}^{↔} + {W}^{↔}\right)}^{- 1} ⋅ \vec{R} + {\vec{r}}_{0} ,$
dans lequel $\vec{R} = \left(\begin{matrix}X \\ Y\end{matrix}\right)$ represente un point d'image de l'image souhaitée, $\vec{r} = \left(\begin{matrix}x \\ y\end{matrix}\right)$ représente un point d'image de la grille de motifs, ${\vec{r}}_{0} = \left(\begin{matrix}{x}_{0} \\ {y}_{0}\end{matrix}\right)$ représente un décalage entre l'agencement d'éléments de microfocalisation (22) et l'agencement d'éléments de micromotifs (28), et les matrices ***̅T̅*̅, *̅W̅*̅** et ***̅U̅*̅** sont données par ${T}^{↔} = \left(\begin{matrix}{t}_{11} & {t}_{12} \\ {t}_{21} & {t}_{22}\end{matrix}\right) ,$ ${W}^{↔} = \left(\begin{matrix}{w}_{11} & {w}_{12} \\ {w}_{21} & {w}_{22}\end{matrix}\right)$ ou ${U}^{↔} = \left(\begin{matrix}{u}_{11} & {u}_{12} \\ {u}_{21} & {u}_{22}\end{matrix}\right) ,$ dans lequel t₁ᵢ, t₂ᵢ, u₁ᵢ, u₂ᵢ ou bien w₁ᵢ, w₂ᵢ représentent les composantes des vecteurs de cellules de réseau ***t̅ᵢ*, *u̅ᵢ*** et ***w̅ᵢ*** avec i = 1, 2.

10. Procédé selon la revendication 9, **caractérisé en ce**
- **qu'**une image souhaitée, à voir lors de l'observation, avec un ou plusieurs éléments d'image à effet de moiré, est déterminée,
- **que** la grille d'éléments de focalisation est mise à disposition à l'étape b) en tant qu'un agencement d'éléments de microfocalisation (22) sous la forme d'un réseau de Bravais bidimensionnel dont les cellules de réseau sont données par des vecteurs ***̅w̅*̅₁** et ***̅w̅*̅₂,**
- **qu'**un mouvement souhaité de l'image à voir en cas de basculement latéral et lors du basculement avant-arrière de l'agencement d'agrandissement par effet de moiré est déterminé, dans lequel le mouvement souhaité est prédéfini sous la forme des éléments de matrice d'une matrice de transformation ***̅A̅*̅,** et
- **qu'**à l'étape a), la grille de motifs avec les éléments de micromotifs (28) est calculée en utilisant les rapports ${U}^{↔} = \left({I}^{↔} + {{A}^{↔}}^{- 1}\right) ⋅ {W}^{↔}$ et $\vec{r} = {{A}^{↔}}^{- 1} ⋅ \vec{R} + {\vec{r}}_{0} ,$
dans lequel $\vec{R} = \left(\begin{matrix}X \\ Y\end{matrix}\right)$ représente un point d'image de dans souhaitée, $\vec{r} = \left(\begin{matrix}x \\ y\end{matrix}\right)$ représente un point d'image de l'image à motifs, ${\vec{r}}_{0} = \left(\begin{matrix}{x}_{0} \\ {y}_{0}\end{matrix}\right)$ représente un décalage entre l'agencement d'éléments de microfocalisation (22) et l'agencement d'éléments de micromotifs (28), et les matrices ***̅A̅*̅, *̅W̅*̅** et ***̅U̅*̅** sont données par ${A}^{↔} = \left(\begin{matrix}{a}_{11} & {a}_{12} \\ {a}_{21} & {a}_{22}\end{matrix}\right) ,$ $\vec{W} = \left(\begin{matrix}{w}_{11} & {w}_{12} \\ {w}_{21} & {w}_{22}\end{matrix}\right)$ ou bien ${U}^{↔} = \left(\begin{matrix}{u}_{11} & {u}_{12} \\ {u}_{21} & {u}_{22}\end{matrix}\right) ,$ dans lequel u₁ᵢ, u₂ᵢ ou bien w₁ᵢ, w₂ᵢ représentent les composantes des vecteurs de cellules de réseau ***u̅ᵢ*** et ***w̅ᵢ*,** avec i = 1,2.

11. Procédé selon l'une au moins des revendications 1 à 10, **caractérisé en ce que** la grille de motifs et la grille d'éléments de focalisation sont disposées sur des surfaces situées en vis-à-vis d'une couche d'espacement optique et/ou **en ce que** l'étape e) comprend l'équipement d'un cylindre d'impression ou d'estampage (34) avec la grille d'éléments de focalisation déformée et/ou **en ce que** l'étape e) comprend l'équipement d'un cylindre d'impression ou d'estampage (34) avec la grille de motifs déformée.

12. Matériau continu pour éléments de sécurité (12 ; 16) pour papiers de sécurité, documents de valeur et similaires, pouvant être fabriqué selon l'une des revendications 1 à 11, avec des agencements d'agrandissement micro-optiques par effet de moiré, lesquels présentent
- une grille de motifs en un agencement au moins localement périodique d'éléments de micromotifs (28) sous la forme d'un premier réseau de Bravais bidimensionnel,
- une grille d'éléments de focalisation en un agencement au moins localement périodique d'une pluralité d'éléments de microfocalisation (22) sous la forme d'un deuxième réseau de Bravais bidimensionnel pour l'observation agrandie par effet de moiré des éléments de micromotifs,
- dans lequel le premier et/ou deuxième réseau de Bravais présente une symétrie de réseau hexagonale ou la symétrie d'un réseau parallélogrammique et est déterminé, en plus de l'orientation des vecteurs de réseau entre eux, également par une orientation fixée du réseau par rapport au matériau continu, en particulier par rapport à l'axe longitudinal de celui-ci, dans lequel, dans l'orientation fixée, aucun des deux vecteurs de réseau du réseau de Bravais bidimensionnel n'est parallèle à l'axe longitudinal du matériau continu, et
- dans lequel la grille de motifs et la grille d'éléments de focalisation sont disposées avec un rapport prédéfini, sans interruption et sans décalage, sur le matériau continu, et
- dans lequel la grille de motifs et la grille d'éléments de focalisation sont disposées sur une longueur de 10 mètres ou plus, de préférence sur une longueur de 100 mètres ou plus, et de manière particulièrement préférée, sur une longueur de 1000 mètres ou plus, avec le rapport prédéfini, sans interruption et sans décalage, sur le matériau continu.

13. Procédé pour la fabrication d'un élément de sécurité (12 ; 16) pour papiers de sécurité, documents de valeur et similaires, dans lequel un matériau continu selon l'une des revendications 1 à 11 est fabriqué et est découpé à la forme souhaitée de l'élément de sécurité (12 ; 16), dans lequel le matériau continu est de préférence découpé en bandes longitudinales de même largeur et avec un agencement identique des agencements d'agrandissement micro-optiques par effet de moiré.

14. Procédé pour la fabrication d'un cylindre d'impression ou d'estampage (34) pour la production de la grille d'éléments de focalisation dans le procédé de fabrication des revendications 1 à 11, dans lequel
- on prédéfini une grille d'éléments de focalisation en un agencement au moins localement périodique d'une pluralité d'éléments de microfocalisation (22) sous la forme d'un réseau bidimensionnel ainsi que la circonférence q du cylindre d'impression ou d'estampage (34) achevé,
- dans lequel le réseau présente une symétrie de réseau hexagonale ou la symétrie d'un réseau parallélogrammique et est déterminé, en plus de l'orientation des vecteurs de réseau entre eux, également par une orientation fixée du réseau par rapport à une surface enveloppante du cylindre d'impression ou d'estampage, en particulier par rapport à la direction circonférentielle de celle-ci, et dans lequel, en guise de réseau, on peut sélectionner chaque réseau de la classe de réseaux de Bravais bidimensionnels avec une symétrie hexagonale ou la symétrie d'un réseau parallélogrammique avec une orientation fixe de 0 - 360°,
- le réseau de la grille d'éléments de focalisation est déformé au moyen d'une transformation linéaire de manière à ce que le réseau déformé se répète périodiquement dans le rapport de la circonférence q prédéfinie, un point de réseau P du réseau de la grille d'éléments de focalisation étant sélectionné à cet effet, lequel se situe à proximité du point d'extrémité Q du vecteur $\left(\begin{matrix}0 \\ q\end{matrix}\right)$ donné par la circonférence du cylindre d'impression ou d'estampage (34) achevé, et une transformation linéaire V est déterminée, laquelle applique P sur Q, et
- un cylindre d'impression ou d'estampage est équipé avec la grille d'éléments de focalisation déformée.

15. Procédé pour la fabrication d'un cylindre d'impression ou d'estampage (34) pour la production de la grille de motifs dans le procédé de fabrication des revendications 1 à 11, dans lequel
- une grille de motifs en un agencement au moins localement périodique d'une pluralité d'éléments de micromotifs (28) sous la forme d'un réseau bidimensionnel ainsi que la circonférence q du cylindre d'impression ou d'estampage (34) achevé sont prédéfinis,
- dans lequel le réseau présente une symétrie de réseau hexagonale ou la symétrie d'un réseau parallélogrammique et est déterminé, en plus de l'orientation des vecteurs de réseau entre eux, également par une orientation fixée du réseau par rapport à une surface enveloppante du cylindre d'impression ou d'estampage, en particulier par rapport à la direction circonférentielle de celle-ci, et dans lequel, en guise de réseau, on peut sélectionner chaque réseau dans la classe de réseaux de Bravais bidimensionnels avec une symétrie hexagonale ou la symétrie d'un réseau parallélogrammique avec une orientation fixe de 0 - 360°,
- la grille de motifs est déformée au moyen d'une transformation linéaire de manière à ce que la grille de motifs déformée se répète périodiquement dans le rapport de la circonférence q prédéfinie, un point de réseau P de la grille de motifs étant sélectionné à cet effet, lequel se situe à proximité du point terminal Q du vecteur $\left(\begin{matrix}0 \\ q\end{matrix}\right)$ donné par la circonférence du cylindre d'impression ou d'estampage (34) achevé, et une transformation linéaire V est déterminée, laquelle applique P sur Q, et
- un cylindre d'impression ou d'estampage (34) est équipé de la grille de motifs déformée.
